# EUROPÄISCHE PATENTSCHRIFT

(11) **EP 3 927 893 B1**
(45) Veröffentlichungstag und Bekanntmachung des Hinweises auf die Patenterteilung: **23.10.2024**
(21) Anmeldenummer: 20709479.8
(22) Anmeldetag: 18.02.2020
(51) Int. Cl.: E01D 21/10

(54) **HUBANTRIEB FÜR EIN SCHIENENGEFÜHRTES FREIVORBAUGERÄT**
LIFT DRIVE FOR A RAIL-GUIDED CANTILEVER CONSTRUCTION DEVICE
MÉCANISME DE LEVAGE POUR SYSTÈME LIBRE À MONTAGE FRONTAL GUIDÉ SUR DES RAILS

(30) Priorität: 22.02.2019 DE 102019104548
(43) Veröffentlichungstag der Anmeldung: 29.12.2021
(73) Patentinhaber: PERI SE, 89264 Weißenhorn (DE)
(72) Erfinder: ZWERENZ, Andre, 87466 Oy-Mittelberg (DE); HUBER, Julian, 89188 Merklingen (DE)
(74) Vertreter: K & H Bonapat Patentanwälte Koch · von Behren & Partner mbB
(86) Internationale Anmeldenummer: PCT/DE2020/100112
(87) Internationale Veröffentlichungsnummer: WO 2020/169149

(56) Entgegenhaltungen:
- CN-A- 106 836 012
- DE-A1- 102007 047 443
- DE-A1- 2 919 565

## Beschreibung

Die Erfindung betrifft einen Hubantrieb für ein schienengeführtes Freivorbaugerät, insbesondere zum Einsatz beim Brückenbau, wobei das Freivorbaugerät einen von zumindest einer Schiene geführten Hauptrahmen zur Aufnahme zumindest einer Schalung umfasst. Weiter betrifft die Erfindung ein schienengeführtes Freivorbaugerät, das einen Hubantrieb nach einem der vorhergehenden Ansprüche umfasst, und ein Verfahren zum Verschieben eines schienengeführten Freivorbaugerätes, insbesondere zum Einsatz beim Brückenbau, mit diesem Hubantrieb.

In DE 29 19 565 A1 ist ein Klettersystem in Form einer Bauvorrichtung beschrieben bestehend aus Verschalungsteilen, zwischen denen eine Wand gegossen werden kann, hierzu getrennten, vertikalen Streben, an denen die Verschalung befestigt werden kann und Hubvorrichtungen zum Anheben der Verschalung relativ zu den Streben, wobei die Hubvorrichtungen mit den entsprechenden Streben zusammenwirken und an diesen sich nach oben bewegen, um die Verschalung anzuheben. Ein vorbekannter Hubantrieb mit Hydraulikzylinder ist in der in der deutschen Offenlegungsschrift DE 10 2007 047 443 A1 zu einer Schalungsanordnung für den Freivorbau von Brücken beschrieben. Freivorbaugeräte werden beispielsweise beim Bau von Brücken eingesetzt. Die Freivorbaugeräte werden üblicherweise auf Schienen, beispielsweise von einem bereits betonierten Brückenpfeiler aus, bewegt, um dann jeweils die Brücke weiter zu betonieren. Wenn auch nur eine geringe Hanglage oder Brückenneigung besteht, kann sich das Freivorbaugerät unkontrolliert selbstständig in Bewegung setzen und im schlimmsten Fall abstürzen. Gerade beim Brückenbau, bei dem Brückenneigungen von größer als 2° auftreten derart, dass sich das Freivorbaugerät selbstständig auf der Schiene in Bewegung setzen kann, gilt es eine unkontrollierte Bewegung des Freivorbaugerätes, die die Gefahr des kompletten Absturzes des Freivorbaugerätes in sich birgt, zu vermeiden.

Bisher wird eine unkontrollierte Bewegung des Freivorbaugerätes dadurch verhindert, dass eine Selbsthemmung der Bewegung des Freivorbaugerätes durch einen gegebenen Reibungswert eines Rollen- oder Wälzlagers, über das das Freivorbaugerät auf der jeweiligen Schiene geführt wird, bis zu einer zugelassenen Längsneigung von Brücken von weniger als 2° auftritt. Der Reibungswert kann erhöht werden, indem man zusätzlich Holzkeile zwischen der Schiene und den Rollen des Rollenlagers einbringt. Durch den Einsatz von Gleitlagern mit einem definiert hohen Reibungswert anstelle von Rollenlagern, kann ein unkontrolliertes Verschieben des Freivorbaugerätes ebenfalls verhindert werden. In der oben genannten DE 10 2007 047 443 A1 findet diese Lösung in Form eines weitgehend horizontalen Gleitlager Anwendung, das zumindest ein Lagerteil aus Kunststoff besitzt. Die Verwendung von Gleitlagern wird als vorteilhaft gegenüber den bislang verwendeten Rollenlagerungen angesehen, da bei Rollenlagern bereits bei geringen Brückenradien die Gefahr besteht, dass die Rollen aus der für sie vorgesehenen Schiene geraten und beispielsweise auf Flanschen oder dergleichen auflaufen (Absatz [0007], Zeilen 1-10).

Nachteilig an der Gleitlagerlösung ist jedoch, dass der Gleitreibungswert abhängig von die Reibung beeinflussenden Faktoren ist. So kann bei Vorliegen von Eis, Öl, Verschmutzung, und/oder Wasser auf den Kontaktstellen der aufeinander gleitenden Komponenten des Gleitlagers die Reibung so verringert sein, dass die erforderliche Bremswirkung nicht mehr gewährleistet ist. Die aufeinander gleitenden Komponenten unterliegen einem Verschleiß, der höher ist als bei einem Rollen- oder Wälzlager. Zudem wird bei einem Gleitlager, das gegenüber einem Rollen- oder Wälzlager eine gezielt höhere Reibung aufweist, eine gegenüber dem Rollen- oder Wälzlager größere Kraft benötigt wird, um das Freivorbaugerät zu verschieben, was z. B eine Verwendung leistungsstärkerer, d.h. üblicherweise größerer Hydraulikaggregate/-zylinder erforderlich macht. Gleitlager sind außerdem in der Neigung limitiert, wenn die Hangabtriebskraft des Freivorbaugerätes größer als die vom Gleitlager hervorgerufene Reibungskraft ist. Rollen- oder Wälzlager sind hingegen nur bei kleinen Neigungen einsetzbar und beim Einbringen und/oder Entfernen der Holzklötze von Hand zur Erhöhung oder Verringerung der Reibung des Lagers befindet sich der Bediener im Gefahrenbereich des Freivorbaugerätes, d. h. er kann schlimmstenfalls von dem Gerät erfasst werden. Die Nachteile beider Lösungen gelten sowohl für eine Vorwärtsfahrt des Freivorbaugerätes in Richtung eines zu betonierenden Bauabschnittes als auch für eine Rückwärtsfahrt.

Aufgabe der vorliegenden Erfindung ist es demgegenüber, einen Hubantrieb für ein schienengeführtes Freivorbaugerät bereitzustellen, der ein sicheres Verschieben des Freivorbaugerätes mit geringer Reibung ohne Gefahr einer unkontrollierten Bewegung des Freivorbaugerätes insbesondere bei Neigungen eines Baukörpers größer 2° ermöglicht. Zudem soll ein einfach und kompakt aufgebauter Hubantrieb bereitgestellt werden, mit dem ein sicheres Verschieben des Freivorbaugerätes sowohl bei Vorwärts- als auch bei der Rückwärtsfahrt derart möglich ist, dass ein Umbau des Hubantriebs oder des Freivorbaugerätes nicht nötig ist und sich eine Person nicht im unmittelbaren Gefahrenbereich des Hubantriebs oder des Freivorbaugerätes aufhalten muss.

Diese Aufgabe wird durch einen Hubantrieb mit den Merkmalen des Patentanspruchs 1 und ein Verfahren zum Verschieben eines schienengeführten Freivorbaugerät mit den Merkmalen des Patentanspruchs 18 gelöst. Die Unteransprüche geben zweckmäßige Weiterbildungen an.

Die erfindungsgemäße Aufgabe wird somit gelöst durch einen Hubantrieb für ein schienengeführtes Freivorbaugerät, insbesondere zum Einsatz beim Brückenbau, wobei das Freivorbaugerät einen von zumindest einer Schiene geführten Hauptrahmen zur Aufnahme zumindest einer Schalung umfasst, mit einer Hubvorrichtung, wobei ein erstes Ende der Hubvorrichtung ausgebildet ist, mit dem Hauptrahmen verbunden zu sein, und ein dem ersten Ende gegenüberliegendes zweites Ende der Hubvorrichtung bei einer Verbindung des ersten Endes der Hubvorrichtung mit dem Hauptrahmen relativ zu dem Hauptrahmen beweglich ist, mit einer ersten Fixiervorrichtung, die mit dem ersten Ende der Hubvorrichtung verbunden und ausgebildet ist, das erste Ende der Hubvorrichtung bezüglich der zumindest einen Schiene zu fixieren, und mit einer zweiten Fixiervorrichtung, die mit dem zweiten Ende der Hubvorrichtung verbunden und ausgebildet ist, das zweite Ende der Hubvorrichtung bezüglich der zumindest einen Schiene zu fixieren, wobei die ersten und zweiten Fixiervorrichtungen jeweils reversibel lösbar bezüglich der zumindest einen Schiene fixierbar sind.

Das erste Ende der Hubvorrichtung ist ausgebildet mit dem Hauptrahmen unmittelbar oder mittelbar, beispielsweise über die erste Fixiereinrichtung, verbunden zu sein. Wenn also der Hauptrahmen mit der ersten Fixiervorrichtung verbunden ist und die erste Fixiervorrichtung mit dem ersten Ende der Hubvorrichtung verbunden ist, ist das erste Ende der Hubvorrichtung ausgebildet, mit dem Hauptrahmen mittelbar verbunden zu sein bzw. mittelbar an dem Hauptrahmen befestigt zu sein. Die erste Fixiervorrichtung kann unmittelbar mit dem ersten Ende der Hubvorrichtung verbunden sein oder an dem Hauptrahmen, sofern dieser mit dem ersten Ende der Hubvorrichtung verbunden ist. Es können auch weitere oder andere Komponenten zwischen der ersten Fixiervorrichtung und dem ersten Ende der Hubvorrichtung vorhanden sein, solange die erste Fixiervorrichtung derart mit dem ersten Ende der Hubvorrichtung verbunden ist, dass sie das erste Ende der Hubvorrichtung, und damit das Freivorbaugerät, bezüglich der zumindest einen Schiene fixieren kann. Auch kann, anstatt die erste Fixiereinrichtung an der zumindest einen Schiene zu fixieren/befestigen, über eine oder mehrere Verbindungskomponenten die Schiene mit einer Fixierschiene verbunden sein, die bevorzugt parallel zu der zumindest einen Schiene verläuft, wobei die erste Fixiervorrichtung über ein oder mehrere Kopplungselemente mit dem mit dem ersten Ende der Hubvorrichtung verbunden ist und relativ zu der Fixierschiene fixierbar ist. Die Fixierschiene ermöglicht insbesondere eine Nachrüstlösung des erfindungsgemäßen Hubantriebs für einen konventionellen Hubantrieb mit Rastkopf. Entsprechend kann/können eine oder mehrere Komponenten zwischen der zweiten Fixiervorrichtung und dem zweiten Ende der Hubvorrichtung vorhanden sein, solange die zweite Fixiervorrichtung derart mit dem zweiten Ende der Hubvorrichtung verbunden ist, dass sie das zweite Ende der Hubvorrichtung, und damit das Freivorbaugerät, bezüglich der zumindest einen Schiene fixieren kann. Anstelle die zweite Fixiereinrichtung an der Schiene zu fixieren, kann an der mittels einer oder mehreren Verbindungskomponenten mit der zumindest einen Schiene verbundenen Fixierschiene die zweite Fixiervorrichtung fixierbar sein, die über ein oder mehrere Kopplungselemente mit dem mit dem zweiten Ende der Hubvorrichtung verbunden sein kann. Die Verbindung der ersten und zweiten Fixiervorrichtungen mit den Enden der Hubvorrichtung kann reversibel lösbar, z. B. als Schraubverbindung, oder irreversibel lösbar, z. B. als Schweißverbindung, vorliegen. Wenn das Freivorbaugerät nur über eine der Fixiervorrichtungen bezüglich der Schiene fixiert ist, ist die Hubvorrichtung ausgelegt, das Freivorbaugerät zu halten. Das erste Ende kein ein Ende eines Zylinders der Hubvorrichtung oder ein Ende eines Kolbens der Hubvorrichtung sein. Der Hubantrieb kann neben dem Brückenbau auf beim Tunnelbau oder im Kletterbaubereich eingesetzt werden.

Dadurch, dass die Hubvorrichtung durch die erste Fixiervorrichtung und/oder die zweite Fixiervorrichtung bezüglich der zumindest einen Schiene fixiert/befestigt werden kann, ist dann, wenn das Freivorbaugerät mit dem ersten Ende der Hubvorrichtung verbunden ist, ein sicheres Verfahren des Freivorbaugerätes möglich, ohne dass sich das Freivorbaugerät selbstständig, beispielsweise aufgrund einer Neigung der zu errichtenden Brücke, in der oder gegen die Verfahrrichtung in Bewegung setzen kann. Insbesondere bei hohen Längsneigungen der Brücke, d.h. Brückenneigungen größer 2°, was 3,5 % entspricht, kann durch eine oder beide der ersten und zweiten Fixiervorrichtungen eine unkontrollierte Bewegung eines rollen- oder wälzgelagerten Freivorbaugerätes vermieden und/oder abgebremst werden. Die ersten und zweiten Fixiervorrichtungen bilden daher ein Bremssystem zum gesicherten Verschieben des Freivorbaugerätes. Das Bremssystem verhindert ein unkontrolliertes Verschieben, beispielsweise Gleiten oder Rutschen des Freivorbaugeräts. Ein Eingriff in das Lager des Freivorbaugerätes ist nicht erforderlich. Da lediglich zwei Fixiervorrichtungen an die Hubvorrichtung angebaut werden müssen, die die Hubvorrichtung jeweils bezüglich der Schiene fixieren, ist der Hubantrieb einfach und kompakt aufgebaut.

Da erfindungsgemäß an jedem Ende der Hubvorrichtung eine Fixiervorrichtung zum Fixieren/Befestigen des Hauptrahmens des Freivorbaugerätes bezüglich der Schiene vorhanden ist, kann die Hubvorrichtung an dem zweiten Ende bezüglich der Schiene befestigt werden, wenn der mit dem ersten Ende verbundene Hauptrahmen aufgrund eines Ausfahrens oder Einfahrens der Hubvorrichtung verschoben wird. Danach kann der Hauptrahmen über die erste Fixiervorrichtung bezüglich der Schiene befestigt werden und die zweite Fixiervorrichtung kann von der Schiene gelöst werden, um ein Einfahren oder Ausfahren der Hubvorrichtung ohne Verschieben des Hauptrahmens zu ermöglichen. Danach kann die Hubvorrichtung wieder zum Verschieben des Hauptrahmens verwendet werden. Der Hauptrahmen ist daher während des Verschiebens stets durch eine der beiden Fixiervorrichtungen bezüglich der Schiene befestigt derart, dass ein sicheres Verschieben des Freivorbaugerätes gegeben ist, ohne dass das Freivorbaugerät sich unkontrolliert in Bewegung setzen kann. Die als Bremssystem wirkenden ersten und zweiten Fixiervorrichtungen greifen nicht in das Lager des Freivorbaugerätes ein, sondern sind jeweils mit einem der beiden Enden der Hubvorrichtung verbunden. Daher kann das Freivorbaugerät unabhängig von dessen Lagerung auch bei hohen Längsneigungen der Brücke größer 2°, entsprechend 3,5 %, sicher verschoben werden. Dies gilt sowohl bei der Vorwärts- als auch bei der Rückwärtsfahrt, wobei ein Umbau des Hubantriebs oder des Freivorbaugerätes nicht erforderlich ist. Anstelle einen Keil vor Rollen eines Rollenlagers des Freivorbaugerätes einbringen zu müssen, können die Fixiervorrichtungen beispielsweise hydraulisch angesteuert werden.

Anstelle wie im Stand der Technik eine Selbsthemmung der Bewegung des Freivorbaugerätes durch Reibung zu erreichen, wird erfindungsgemäß die kontrollierte Bewegung des Freivorbaugerätes durch Befestigung jeder der beiden Fixiervorrichtungen bezüglich der Schiene durch Form- oder Kraftschluss gewährleistet. Es muss daher kein Gleitlager verwendet werden, weshalb ein sicheres Verschieben auf Rollen oder Walzen möglich ist derart, dass reibungsbeeinflussende Mittel wie Eis, Öl, Verschmutzung, Wasser, einen Bremsvorgang des Freivorbaugerätes nicht beeinflussen. Stattdessen kann die Bewegung des Freivorbaugerätes reibungsminimiert über Rollen/Walzen erfolgen und einfach über eine Hubbewegung der Hubvorrichtung gesteuert werden. Bei Wegfall der Gleitlagerung fallen zudem Verschleißteile, z. B. aufeinander gleitende Komponenten wie Gleitplatten, weg. Wegen der minimierten Reibung kann der Wirkungsgrad der Anordnung aus Hubantrieb und Freivorbaugerät aufgrund geringerer Reibung erhöht werden. Selbst die Reibung eines Rollen- oder Wälzlagers kann reduziert werden, da eine unkontrollierte Bewegung des Freivorbaugerätes allein durch den erfindungsgemäßen Hubantrieb mit zwei Fixiervorrichtungen vermieden werden kann. Mit sinkender Lagerreibung steigt der Wirkungsgradverlust der Anordnung aus Hubantrieb und Freivorbaugerät, da zum Verschieben des Freivorbaugerätes weniger Energie aufgewendet werden muss.

Bei zukünftig immer höheren Sicherheitsanforderungen bietet eine formschlüssige Fixierung der ersten und/oder zweiten Fixiervorrichtung(en) bezüglich der Schiene, z. B. mittels eines Keils, der in eine Ausnehmung oder Vertiefung der Schiene eingreift, gegenüber einer kraftschlüssigen Fixierung, z. B. durch Festklemmen der jeweiligen Fixiervorrichtung an der Schiene oder einer mit der schiene verbundenen Fixierschiene, eine erhöhte Sicherheit. Schließlich muss sich ein Bediener nicht im unmittelbaren Gefahrenbereich des Hauptrahmens, des Lagers des Freivorbaugerätes, und/der der Hubvorrichtung aufhalten. Dies gilt nicht nur für eine Bedienung der Fixiervorrichtungen mittels hydraulischer, pneumatischer oder elektrischer Ansteuerung, sondern auch bei manueller Bedienung, da der Bediener einen Kniehebel als Teil der jeweiligen Fixiervorrichtung derart betätigen kann, dass er nicht in einen Raum oberhalb der Schiene eingreifen muss.

In bevorzugter Ausgestaltung der Erfindung ist die Hubvorrichtung derart bezüglich der zumindest einen Schiene fixiert, dass bei einer Hubbewegung des ersten Endes der Hubvorrichtung in eine Richtung relativ zu der zumindest einen Schiene zur Verschiebung des Hauptrahmens relativ zu der zumindest einen Schiene die zweite Fixiervorrichtung bezüglich der zumindest einen Schiene fixiert ist, und dass bei einer Hubbewegung des zweiten Endes der Hubvorrichtung in die eine Richtung relativ zu der zumindest einen Schiene die erste Fixiervorrichtung bezüglich der zumindest einen Schiene fixiert ist. Auf diese Weise kann ein gegebener Hub der Hubvorrichtung effektiv zum Verschieben des Hauptrahmens und damit des Freivorbaugerätes genutzt werden. Beispielsweise wird die Hubvorrichtung ausgefahren, um den Hauptrahmen relativ zu der Schiene zu verschieben, und bei relativ zu der Schiene ruhendem Hauptrahmen eingefahren, um den nächsten Hub auszuführen. Die Hubvorrichtung und die Fixiervorrichtungen bilden somit eine Raupe, mit der der Hauptrahmen verbunden ist und die ausgebildet ist, relativ zu der Schiene eine Raupenbewegung auszuführen, insbesondere, um den Hauptrahmen relativ zu der Schiene zu verschieben.

Der Hauptrahmen kann über ein Rollen- oder Wälzlager von der zumindest einen Schiene geführt sein, wobei die ersten und zweiten Fixiervorrichtungen gemäß der Erfindung in sich entsprechender oder gleicher Form ausgeführt sind. Sich entsprechende Ausführungen beider Fixiervorrichtungen erlauben einen kostengünstigen und vereinfachten Aufbau der Fixiervorrichtungen gegenüber unterschiedlichen Ausführungen. Rollen- und Wälzlager bieten einen geringeren Reibungswert als Gleitläger. Insbesondere gleiche Ausführungen der Fixiervorrichtungen erlauben eine Serien- oder Massenfertigung und sind auch aus Sicherheitserwägungen heraus von Vorteil, da nur eine Fixiervorrichtung zertifiziert werden muss.

Die ersten und zweiten Fixiervorrichtungen können jeweils mittels Form- und/oder Kraftschluss bezüglich der zumindest einen Schiene fixierbar sein, insbesondere an der Schiene und/oder an zumindest einer mit der Schiene verbundenen Fixierschiene befestigbar sein. Auf ein Gleitlager kann dann verzichtet werden und ein sicheres und reibungsminimiertes Verschieben auf Rollen oder Walzen wird möglich.

Zumindest eine der Fixiervorrichtungen umfasst vorteilhafterweise zumindest eine Fixierschicht oder ein Fixierelement, beispielsweise einen Bremsbelag, zur Anlage an der zumindest einen Schiene oder an der zumindest einen mit der Schiene verbundenen Fixierschiene im fixierten Zustand. Eine Entriegelungshubvorrichtung, z. B. eine pneumatische oder hydraulische Hubvorrichtung, ist hierbei eingerichtet, mit der Fixierschicht oder dem Fixierelement und einem Elastikmittel, z. B. einer oder mehrerer Teller- oder Blattfedern, derart zusammenzuwirken, dass die Fixierschicht oder das Fixierelement durch das Elastikmittel an der zumindest einen Schiene oder an der zumindest einen mit der Schiene verbundenen Fixierschiene zum Fixieren der Fixiervorrichtung anliegt, wenn die Entriegelungshubvorrichtung eingefahren und/oder außer Betrieb ist. Auf diese Weise liegt eine einfach aufgebaute, zuverlässige und kostengünstig herstellbare selbstverriegelnde Fixiervorrichtung vor, die ohne Ansteuerung fixiert ist, was die Sicherheit auf der Baustelle erhöht.

Zumindest eine der Fixiervorrichtungen umfasst bevorzugt zumindest ein Rast-/Schnappelement, beispielsweise in Form einer Klinke oder klappbaren Rastnase, wobei die zumindest eine Schiene oder Fixierschiene in deren Längsrichtung Ausnehmungen und/oder Vertiefungen umfasst, in die das zumindest eine Rast-/Schnappelement eingreifen kann, um die Fixiervorrichtung bezüglich der zumindest einen Schiene zu fixieren. So ergeben sich einfach und zuverlässig aufgebaute Fixiervorrichtungen, die ausgebildet sind, mit der Schiene oder Fixierschiene zu deren Fixierung daran zusammenzuwirken. Alternativ kann jede Fixiervorrichtung einen Bügel umfassen, der ausgebildet ist, unter einen Kragen, der in Längsrichtung an einer Seite der Schiene oder Fixierschiene vorliegt, einzugreifen. Das unter den Kragen eingreifende Ende des Bügels ist ausgebildet, mit dem Kragen kraftschlüssig verbunden werden zu können, z. B. über eine Klemmverbindung. Die Klemmverbindung kann über eine Klemme oder eine in einem Gewinde am Bogenende eingeführte Schraube erfolgen.

In bevorzugter Ausführung ist eine Länge eines Hubs der Hubvorrichtung größer oder gleich einem Abstand von den in Längsrichtung der zumindest einen Schiene oder Fixierschiene nebeneinanderliegenden Ausnehmungen und/oder Vertiefungen gewählt, so dass bei Fixierung der Fixiervorrichtung bezüglich der zumindest einen Schiene die Länge des Hubs ausreicht, um den Hauptrahmen um den Abstand der nebeneinanderliegenden Ausnehmungen und/oder Vertiefungen zu verschieben. Besonders bevorzugt weisen die Ausnehmungen und/oder Vertiefungen über eine Länge der zumindest einen Schiene oder Fixierschiene oder einen Teil davon gleiche Abstände auf. Der Abstand benachbarter Ausnehmungen und/oder Vertiefungen ist dann so gewählt, dass jede der Ausnehmungen und/oder Vertiefungen von den Fixiervorrichtungen zum Fixieren oder "Abstützen" der Hubvorrichtung an der Schiene verwenden kann.

Die Fixiervorrichtung umfasst bevorzugt jeweils zumindest eine manuelle, hydraulische, pneumatische oder elektromotorische Hubeinrichtung zur Ausführung einer linearen Translationsbewegung, die ausgebildet ist, einen reversiblen Eingriff des zumindest einen Rast-/Schnappelementes in die Ausnehmung oder Vertiefung der zumindest einen Schiene oder Fixierschiene zu gewährleisten. Diese Hubeinrichtung kann zum Heben und Senken einer Klinke, also dem Lösen der Klinke von und dem Befestigen der Klinke an der Schiene oder Fixierschiene, verwendet werden. Eine elektrische Hubeinrichtung erlaubt zwar gegenüber einer hydraulischen Hubeinrichtung eine flexiblere Ansteuerung, erfordert jedoch auf der Baustelle Baustrom, weshalb hydraulische und pneumatische Hubvorrichtungen oft gegenüber elektrischen Hubvorrichtungen bevorzugt werden. Vorteilhaft ist, dass eine hydraulische/pneumatische Hubeinrichtung gegen eine elektrische Hubeinrichtung getauscht oder um eine elektrische Hubeinrichtung ergänzt werden kann.

Mit Vorteil ist das Freivorbaugerät von zwei oder vier zueinander parallel angeordneten Schienen geführt, wobei die ersten und zweiten Fixiervorrichtungen jeweils eine Klinke pro Schiene umfassen, so dass jeder Schiene insgesamt zwei Klinken der ersten und zweiten Fixiervorrichtungen zusammen zugeordnet sind und der Hubantrieb des Freivorbaugerätes insgesamt entweder zwei Schienen und vier Klinken oder vier Schienen und acht Klinken umfasst. Gegenüber Hubantrieben mit weniger Klinken ist die zulässige maximale Last des Freivorbaugerätes bei dieser Ausführungsform des Hubantriebs erhöht. Ein solcher Hubantrieb kann insbesondere Freivorbaugeräte, wie sie im Brückenbau verwendet werden, bewegen und abbremsen. Die sich in einer Richtung senkrecht zur Längsrichtung jeder Schiene gegenüberliegenden Klinken der jeweils ersten und/oder zweiten Fixiervorrichtungen beider Schienen können über einen Steg miteinander verbunden sein, der ausgebildet ist, die Klinken gemeinsam zu bewegen.

Die manuelle Hubeinrichtung umfasst vorteilhafterweise drehbaren Kniehebel, beispielsweise in Form einer Stange, Welle oder eines Stabes, dessen eines Hebelarmende ungefähr mittig zwischen den sich senkrecht zur Längsrichtung jeder Schiene gegenüberliegenden Klinken drehbar an den Steg gekoppelt ist, der ausgebildet ist, die über den Steg miteinander verbundenen Klinken der ersten Fixiervorrichtungen beider Schienen und/oder der zweiten Fixiervorrichtungen beider Schienen gemeinsam zu bewegen. Der auf beide Klinken gemeinsam wirkende Kniehebel erlaubt einen einfachen Aufbau der manuellen Fixiervorrichtung und ein zeitgleiches Heben und/oder Senken der Klinken. Auf diese Weise ist die jeweilige Fixiervorrichtung rasch und effektiv manuell bedienbar. Der Kniehebel kann über eine entlang dem Steg verschiebbare Schelle an den Steg gekoppelt sein. Bei Nichtgebrauch des Kniehebels kann die Schelle an ein Ende des Stegs verschoben sein, um das dem Steg abgewandte Ende des Kniehebels parallel oder im Wesentlichen parallel zu dem Steg auszurichten. Auf diese Weise lässt sich Bauraum einsparen.

Es ist vorteilhaft, wenn zumindest die eine hydraulische, pneumatische oder elektromotorische Hubeinrichtung, bevorzugt zwei dieser Hubeinrichtungen, an den Steg gekoppelt und ausgebildet ist/sind, die über den Steg miteinander verbundenen Klinken der ersten Fixiervorrichtungen beider Schienen und/oder der zweiten Fixiervorrichtungen beider Schienen gemeinsam zu bewegen. So ergibt sich ein einfacher und automatisch ansteuerbarer Hubantrieb, der ausgebildet ist, die Klinken gemeinsam zu bewegen.

Der Hubantrieb kann eine Steuerung umfassen, die so eingerichtet ist, dass die hydraulische oder pneumatische Hubeinrichtung mit einem bereits vorhandenen Hydraulik- oder Pneumatikaggregat, beispielsweise zum Verschieben des Hauptrahmens mittels der Hubvorrichtung oder zum Verschieben einer an dem Hauptrahmen befestigten oberen und/oder unteren Trägeranordnung relativ zu dem Hauptrahmen, oder einem von dem vorhandenen Hydraulik- oder Pneumatikaggregat separaten Hydraulik- oder Pneumatikaggregat angesteuert werden kann. Die Verwendung eines vorhandenen Aggregats reduziert die Anzahl anzuschaffender und zu lagernder Komponenten, was insbesondere auf der Baustelle wegen des beschränkten Lagerraums vorteilhaft ist. Die Steuerung erlaubt einen automatisierten bzw. vollautomatischen Betrieb der ersten Fixiervorrichtung und/oder der zweiten Fixiervorrichtung.

Die Steuerung ist bevorzugt so eingerichtet, dass jedes Rast-/Schnappelement einzeln oder mehrere Rast-/Schnappelemente, beispielsweise sämtliche Rast-/Schnappelemente der ersten oder zweiten Fixiervorrichtungen, gemeinsam über ein Hydraulik- oder Pneumatikaggregat angesteuert werden kann/können. Auf diese Weise ergibt sich ein einfacher und zuverlässiger Hubantrieb

Die Steuerung kann so eingerichtet sein, dass die Rast-/Schnappelemente mittels der einen oder mehreren hydraulischen, pneumatischen oder elektromotorischen Hubeinrichtung(en) von der Schiene oder Fixierschiene gelöst werden können, und die Rast-/Schnappelemente selbstständig durch die Schwerkraft und/oder eine andere Kraft, z. B. einer Federkraft einer Feder oder eines anderen elastischen Mittels, also unter Vermeidung der Ansteuerung der einen oder mehreren hydraulischen, pneumatischen oder elektromotorischen Hubeinrichtung(en), in die Ausnehmungen und/oder Vertiefungen der zumindest einen Schiene oder Fixierschiene eingreifen können. Da die Rast-/Schnappelemente lediglich angehoben werden müssen, reduziert sich gegenüber einem Hubantrieb, bei dem die Rast-/Schnappelemente zum Absenken angesteuert werden müssen, der Energieaufwand zum Betrieb des Hubantriebs.

Die Hubvorrichtung ist vorteilhafterweise als Hydraulikzylinder, Spindelantrieb oder Zahnstangenantrieb, wobei der Spindel- oder Zahnstangenantrieb beispielsweise von einem Elektromotor angetrieben ist, Aktuator oder Linearantrieb ausgeführt. Diese Arten von Hubvorrichtung sind zuverlässig und können mit unterschiedlichen Hublängen und Hubleistungen bezogen werden.

Die Erfindung umfasst auch ein schienengeführtes Freivorbaugerät, das den erfindungsgemäßen Hubantrieb umfasst.

Ein Verfahren zum Verschieben eines schienengeführten Freivorbaugerätes, insbesondere zum Einsatz beim Brückenbau, mit dem erfindungsgemäßen Hubantrieb gehört ebenfalls zur Erfindung. Das Verfahren umfasst die folgenden Schritte:
- Fixieren der zweiten Fixiervorrichtung bezüglich der zumindest einen Schiene bei zumindest teilweise eingefahrener oder zumindest teilweise ausgefahrener Hubvorrichtung,
- Ausführen der Hubbewegung des ersten Endes der Hubvorrichtung in die eine Richtung relativ zu der zumindest einen Schiene entweder als ein Aufeinanderzubewegen des ersten Endes der Hubvorrichtung auf das zweite Ende der Hubvorrichtung oder ein Voneinanderwegbewegen des ersten Endes der Hubvorrichtung von dem zweiten Ende der Hubvorrichtung, wobei der an dem ersten Ende der Hubvorrichtung befestigte Hauptrahmen in die eine Richtung relativ zu der zumindest einen Schiene in deren Längsrichtung verschoben wird,
- Fixieren der ersten Fixiervorrichtung bezüglich an der zumindest einen Schiene nach Abschluss des Ausführens der Hubbewegung der Hubvorrichtung in die eine Richtung und Lösen der zweiten Fixiervorrichtung von der Schiene, und
- Ausführen der Hubbewegung der Hubvorrichtung des zweiten Endes der Hubvorrichtung in die eine Richtung relativ zu der zumindest einen Schiene, wobei der Hauptrahmen durch die erste Fixiervorrichtung bezüglich der zumindest einen Schiene fixiert wird und die zweite Fixiervorrichtung in die eine Richtung relativ zu der zumindest einen Schiene in deren Längsrichtung verschoben wird.

Die eine Richtung kann als die Vorwärts- oder Rückwärtsrichtung des Hauptrahmens definiert sein. Das erste Ende der Hubvorrichtung kann ein Ende eines Hubzylinders oder ein Ende eines Kolbens der Hubvorrichtung sein. Die Hubvorrichtung, d. h. der Hubkolben gegenüber dem Hubzylinder, kann ausgefahren werden, um den Hauptrahmen relativ zu der zumindest einen Schiene zu verschieben, und bei relativ zu der Schiene ruhendem Hauptrahmen eingefahren werden, um den nächsten Hub auszuführen. Alternativ wird die Hubvorrichtung, d. h. der Hubkolben gegenüber dem Hubzylinder, eingefahren, um den Hauptrahmen relativ zu der Schiene zu verschieben, und bei relativ zu der Schiene ruhendem Hauptrahmen ausgefahren, um den nächsten Hub auszuführen. Die Hubvorrichtung und die Fixiervorrichtungen bilden somit eine Raupe, mit der der Hauptrahmen verbunden ist und die relativ zu der Schiene eine Raupenbewegung ausführt und dabei Hauptrahmen relativ zu der Schiene verschiebt. Das Verfahren erlaubt einen über die Ein- und Ausfahrbewegung beider Fixiervorrichtungen unveränderten Aufbau. Die Hubvorrichtung muss nicht von dem Hauptrahmen getrennt und erneut mit dem Hauptrahmen verbunden werden. Stattdessen kann die Anordnung aus Hubvorrichtung und Fixiervorrichtungen in unveränderter Form sowohl bei Vorwärts- wie auch bei Rückwärtsfahrt eingesetzt werden. Dies vereinfacht den Betrieb des Hubantriebs und erhöht die Arbeitssicherheit.

Wenn die zweite Fixiervorrichtung bezüglich der zumindest einen Schiene (4a, 4b, 4'a, 4'b), insbesondere von der zumindest einen Schiene oder von einer mit der Schiene verbundenen Fixierschiene, erst dann gelöst wird, wenn die erste Fixiervorrichtung bezüglich der zumindest einen Schiene nach Abschluss des Ausführens der Hubbewegung der Hubvorrichtung in die eine Richtung fixiert ist, ist der Hauptrahmen durch beide Fixiervorrichtungen bezüglich der zumindest einen Schiene fixiert, wenn er relativ zu der Schiene in Ruhe ist. Diese erhöht die Sicherheit der Fixierung gegenüber einer Fixierung des Hauptrahmens bezüglich der Schiene durch lediglich eine der Fixiervorrichtungen. Eine unkontrollierte Bewegung des Hauptrahmens, z. B. bei einer Trennung des Kolbens vom Zylinder der Hubvorrichtung bei Fixierung nur durch die zweite Fixiervorrichtung, wird auf diese Weise effektiv vermieden.

Das Ausführen der Hubbewegung der Hubvorrichtung in die eine und andere Richtung erfolgt vorteilhaft jeweils teilweise oder vollständig und von der Länge des Hubs her in gleichem Umfang. Wenn in beide Richtungen der Hubbewegung, also beim Ein- wie beim Ausfahren der Hubvorrichtung, die gleiche, insbesondere vollständige Hublänge verwendet wird, kann eine vorbestimmte auszuführende Verschiebung mit einer minimierten Anzahl von Befestigungs- und Lösevorgängen der ersten und zweiten Fixierungseinrichtungen durchlaufen werden. Dies minimiert den Arbeits- und Energieaufwand beim Betrieb des Hubantriebs.

Die erfindungsgemäßen Verfahrensschritte werden bevorzugt als ein Zyklus definiert und der Zyklus so oft durchlaufen wird, bis der Hauptrahmen um eine vorbestimmte Verschiebung in die eine Richtung, beispielsweise eine Länge eines mit dem Freivorbaugerät zu betonierenden Betonierabschnittes, relativ zu der zumindest einen Schiene verschoben ist.

Die Fixiervorrichtungen umfassen vorteilhafterweise jeweils zumindest eine manuelle, hydraulische, pneumatische oder elektromotorische Hubeinrichtung zur Ausführung einer linearen Translationsbewegung, die ausgebildet ist, die Fixiervorrichtungen jeweils reversibel lösbar bezüglich der zumindest einen Schiene zu fixieren und bezüglich der zumindest einen Schiene zu lösen, und das Fixieren der jeweiligen Fixiervorrichtung bezüglich der zumindest einen Schiene selbstständig durch Einsatz der Schwerkraft und/oder durch eine andere Kraft, z. B. eine Federkraft einer Feder oder eines anderen elastischen Mittels, also unter Vermeidung einer Betätigung und/oder Ansteuerung der jeweiligen manuellen, hydraulischen, pneumatischen oder elektromotorischen Hubeinrichtung durch Eingriff zumindest eines Rast-/Schnappelementes in eine Ausnehmung oder Vertiefung der zumindest einen Schiene oder der mit der Schiene verbundenen Fixierschiene erfolgt. Da die Rast-/Schnappelemente lediglich angehoben werden müssen, reduziert sich gegenüber einer Lösung, bei der die Rast-/Schnappelemente händisch abgesenkt werden oder angesteuert werden müssen, um abgesenkt zu werden, der Energieaufwand zum Betrieb des Hubantriebs. Bei einem manuellen Anheben der Rast-/Schnappelemente ohne manuelles Absenken der Rast-/Schnappelemente erfolgt die Betätigung der Fixiervorrichtungen halbautomatisch. Bei einem Anheben der Rast-/Schnappelemente mittels Ansteuerung ohne Absenken der Rast-/Schnappelemente mittels Ansteuerung erfolgt die Betätigung der Fixiervorrichtungen vollautomatisch.

Weitere Merkmale und Vorteile der Erfindung ergeben sich aus der nachfolgenden detaillierten Beschreibung eines Ausführungsbeispiels der Erfindung, aus den Patentansprüchen sowie anhand der Figuren der Zeichnung, die erfindungswesentliche Einzelheiten zeigt. Die in der Zeichnung gezeigten Merkmale sind derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein. In den Figuren bezeichnen gleiche Bezugszeichen gleiche oder sich entsprechende Elemente.

Es zeigen:
- Fig. 1: ein Freivorbaugerät im Einsatz beim Brückenbau mit einem von vier Schienen geführten Hauptrahmen, der an einem erfindungsgemäßen Hubantrieb befestigt ist;
- Fig. 2a, b: als Ausschnitt von Fig. 1 den erfindungsgemäßen Hubantrieb mit Hubvorrichtung und Fixiervorrichtungen (a) und einen vergrößerten Ausschnitt davon (b) jeweils in räumlicher Außenansicht in einer ersten Ausführungsform;
- Fig. 3a,: b eine Fixiervorrichtung mit formschlüssiger Fixierung an einem Ende der Hubeinrichtung, an dem der Hauptrahmen befestigt ist, in seitlicher Querschnittsansicht in relativ zu der Schiene entriegeltem (a) und verriegeltem (b) Zustand gemäß einer ersten Ausführungsform der Erfindung;
- Fig. 4a, b: die in Fig. 3b gezeigte Fixiervorrichtung als Kombination zweier Fixierkomponenten mit gemeinsamer manueller Hubeinrichtung im verriegelten Zustand in einer Vorderansicht (a) und in räumlicher Außenansicht (b) gemäß einer zweiten Ausführungsform der Erfindung;
- Fig. 5a, b: die in Fig. 3b gezeigte Fixiervorrichtung als Kombination zweier Fixierkomponenten mit gemeinsamer hydraulischer Hubeinrichtung im verriegelten Zustand in einer Vorderansicht (a) und in räumlicher Außenansicht (b) gemäß einer dritten Ausführungsform der Erfindung,
- Fig. 6a-c: den in Fig. 2b gezeigten erfindungsgemäßen Hubantrieb in seitlicher Querschnittsansicht mit eingefahrener Hubvorrichtung und verriegelten Fixiervorrichtungen (a), mit teilweise ausgefahrener Hubvorrichtung und entriegelter Fixiervorrichtung an dem Ende der Hubvorrichtung, an dem der Hauptrahmen befestigt ist, (b) und mit ausgefahrener Hubvorrichtung und verriegelten Fixiervorrichtungen (c);
- Fig. 7a-c: die in den Fig. 6a-c gezeigten erfindungsgemäßen Hubantriebe jeweils in räumlicher Außenansicht mit dem Unterschied, dass die Fixiervorrichtung an dem Ende der Hubvorrichtung, an dem der Hauptrahmen befestigt ist, in Fig. 7a entriegelt ist;
- Fig. 7d-f: den in Fig. 2b gezeigten erfindungsgemäßen Hubantrieb in räumlicher Außenansicht mit verriegelter Fixiervorrichtung an dem Ende der Hubvorrichtung, an dem der Hauptrahmen befestigt ist, und ausgefahrener Hubvorrichtung (a) und teilweise eingefahrener Hubvorrichtung (b), und mit eingefahrener Hubvorrichtung und verriegelten Fixiervorrichtungen (c);
- Fig. 8a,: b eine Fixiervorrichtung mit formschlüssiger Fixierung an einem Ende der Hubeinrichtung in seitlicher Querschnittsansicht in relativ zu der Schiene entriegeltem (a) und verriegeltem (b) Zustand gemäß einer ersten Ausführungsform der Erfindung;
- Fig. 9: den erfindungsgemäßen Hubantrieb mit Hubvorrichtung und Fixiervorrichtungen gemäß der in den Fig. 8a, b gezeigten Fixiereinrichtung in einer zweiten Ausführungsform;
- Fig. 10: eine an einer Fixierschiene fixierbare Fixiervorrichtung mit formschlüssiger Fixierung in einer Draufsicht im Querschnitt gemäß einer zweiten Ausführungsform der Erfindung;
- Fig. 11: den erfindungsgemäßen Hubantrieb mit Hubvorrichtung und Fixiervorrichtungen gemäß der in Fig. 10 gezeigten Fixiereinrichtung in einer zweiten Ausführungsform.

Fig. 1 zeigt ein Freivorbaugerät 2, das eingesetzt ist, um einen zu betonierenden Abschnitt am Ende eines äußeren Abschnitts einer Brücke 1 zu betonieren. Das Freivorbaugerät 2 umfasst einen Grundrahmen mit zwei Hauptrahmen 3, 3'. Zum Betonieren des nächsten Brückenabschnitts kann das Freivorbaugerät 2 in Richtung R1 in Z-Richtung verschoben werden.

Der Hauptrahmen 3 umfasst mehrere Streben 3a-3c, die miteinander verbunden sind. Der Hauptrahmen 3 umfasst an dem der Brücke 1 zugewandten Ende der Strebe 3a einen Rahmensockel 3d, der auf zwei zueinander parallel ausgerichteten Schienen 4a, 4b, die jeweils auf einer Oberfläche 1a der Brücke angebracht sind, über ein Rollenlager (nicht gezeigt) aufliegt.

Der Hauptrahmen 3 ist über Querstreben Q1-Q3 mit dem weiteren Hauptrahmen 3' verbunden und weist Streben 3'a-3'c auf, die miteinander verbunden sind. Der weitere Hauptrahmen 3' wird über einen weiteren Rahmensockel 3'd mittels zweier zueinander parallel ausgerichteter Schienen 4'a, 4'b geführt, sodass die Hauptrahmen 3, 3' gemeinsam in Vorwärtsrichtung (Z-Richtung) und/oder in Rückwärtsrichtung (negative Z-Richtung) verschoben werden können. Hierzu liegt der Hauptrahmen 3' mit einem weiteren Rahmensockel 3'd auf Schienen 4'a, 4'b auf. Die Schienen 4a, 4b, 4'a, 4'b liegen zueinander parallel auf der Oberfläche 1a auf und sind mit ihr verbunden, so dass die Schienen nicht in Y-Richtung abheben können. Die Rahmensockel 3d, 3'd umfassen Ausleger, die die Schienen 4a-4'b untergreifen, und sind gegen ein Abheben in Y-Richtung gesichert.

Zur Versteifung der Brücke 1 ist unterhalb der Oberfläche 1a in negativer Y-Richtung ein Hohlkasten 1b als Bestandteil der Brücke 1 vorgesehen. Das Freivorbaugerät 2 umfasst neben den Hauptrahmen 3, 3' eine obere Trägeranordnung 3" und eine untere Trägeranordnung 3"'. An den Trägeranordnungen 3", 3‴ wird zum Betonieren des nächsten Brückenabschnitts jeweils eine in Fig. 1 nicht gezeigte Schalung angebracht.

Die Rahmensockel 5, 5' sind jeweils an Hubvorrichtungen 5, 5', die sich in negativer Z-Richtung an die Rahmensockel 5, 5' anschließen, befestigt. Den Bereich der Hubvorrichtung 5 zeigt Ausschnitt A und den Bereich der Hubvorrichtung 5' zeigt Ausschnitt A'. Die Hauptrahmen, 3, 3' sind hierbei jeweils mit dem erfindungsgemäßen Hubantrieb verbunden, wobei der Hubantrieb zum Antrieb des Hauptrahmens 3 die Hubvorrichtung 5 und der Hubantrieb zum Antrieb des Hauptrahmens 3' die Hubvorrichtung 5' umfasst.

Fig. 2a zeigt einen Ausschnitt von Fig. 1 mit dem Hauptrahmen 3 und der Hubvorrichtung 5, wobei die Hubvorrichtung 5 in Z-Richtung an dem Rahmensockel 3d des Hauptrahmens 3 befestigt ist. An einem nicht an der Hubvorrichtung 5 befestigten Ende des Rahmensockels 3d ist der Rahmensockel mit den Streben 3a, 3b verbunden, die wiederum über die Strebe 3c miteinander verbunden sind. In negativer Z-Richtung schließen sich weitere Streben an die Strebe 3a an, die zu einem weiteren Rahmensockel miteinander verbunden sind, der an den Schienen 4a, 4b befestigt werden kann und ausgebildet ist, ein Gegengewicht zu der oberen Trägeranordnung 3" und der unteren Trägeranordnung 3‴ zu bilden. Die Schienen 4a, 4b erstrecken sich in Z-Richtung und sind parallel zueinander derart ausgerichtet, dass der Rahmensockel 3d auf beiden Schienen 4a, 4b rollend aufliegen kann, um eine Vorwärtsfahrt in Z-Richtung oder einer Rückwärtsfahrt in negativer Z-Richtung zu erlauben. Eine Auflage des Rahmensockels 3d über ein Gleitlager auf den Schienen 4, 4b oder auf nur einer dieser Schienen ist auch möglich.

In Fig. 2b ist ein vergrößerter Ausschnitt von Fig. 2a in räumlicher Außenansicht gezeigt, wobei der erfindungsgemäße Hubantrieb neben der Hubvorrichtung 5 eine erste Fixiervorrichtung 6 mit ersten Fixierkomponenten 6a, 6b und eine zweite Fixiervorrichtung 7 mit zweiten Fixierkomponenten 7a, 7b an sich gegenüberliegenden ersten und zweiten Enden der Hubvorrichtung 5 umfasst. Die zwei ersten Fixierkomponenten 6a, 6b sind beide mit dem ersten Ende der Hubvorrichtung 5, an dem der Rahmensockel 3d befestigt ist, verbunden. Die erste Fixierkomponente 6a ist ausgebildet, das erste Ende der Hubvorrichtung 5 an der Schiene 4a zu fixieren und die weitere erste Fixierkomponente 6b ist ausgebildet, das erste Ende der Hubvorrichtung 5 an der Schiene 4b zu fixieren. Jeweils eine Fixierkomponente 6a oder 6b wäre für die erste Fixiervorrichtung 6 ausreichend, jedoch ist der Hauptrahmen 3 über den Rahmensockel 3d sicherer an den Schienen 4a, 4b fixiert, wenn beide ersten Fixierkomponenten 6a, 6b gemeinsam an den Schienen fixiert sind.

An dem zweiten Ende der Hubvorrichtung 5, das dem ersten Ende der Hubvorrichtung 5 gegenüber liegt, an dem der Rahmensockel 3d befestigt ist, ist eine zweite Fixiervorrichtung 7 mit zweiten Fixierkomponenten 7a, 7b mit der Hubvorrichtung 5 verbunden. Die zweiten Fixierkomponenten 7a, 7b sind jeweils mit dem zweiten Ende der Hubvorrichtung verbunden. Die zweite Fixierkomponenten 7a ist ausgebildet, das zweite Ende der Hubvorrichtung an den Schiene 4a zu fixieren und die zweite Fixierkomponenten 7b ist ausgebildet, das zweite Ende der Hubvorrichtung an den Schiene 4b zu fixieren. Jeweils eine Fixierkomponente 7a oder 7b wäre für die zweite Fixiervorrichtung 7 ausreichend, jedoch ist der Hauptrahmen 3 über den Rahmensockel 3d, die Hubvorrichtung 5 und die zweite Fixiervorrichtung 7 sicherer an den Schienen 4a, 4b fixiert, wenn beide zweite Fixierkomponenten 7a, 7b gemeinsam an den Schienen fixiert sind.

An dem ersten Ende der Hubvorrichtung 5 in Z-Richtung, mit dem die erste Fixiervorrichtung 6 verbunden ist, ist der Rahmensockel 3d derart befestigt, dass er über die ersten Fixierkomponenten 6a, 6b der ersten Fixiervorrichtung 6 an dem ersten Ende der Hubvorrichtung 5 befestigt ist. Der Rahmensockel 3d muss nicht in Z-Richtung an dem erfindungsgemäßen Hubantrieb mit der Hubvorrichtung 5 und der ersten Fixiervorrichtung 6 und der zweiten Fixiervorrichtung 7 befestigt sein, sondern der Rahmensockel 3d und damit das Freivorbaugerät kann auch in negativer Z-Richtung an dem ersten Ende der Hubvorrichtung 5 befestigt sein. Auch kann der Rahmen 3 über den Rahmensockel 3d zwischen dem ersten Ende der Hubvorrichtung 5 und der ersten Fixiervorrichtung 6 angeordnet sein, solange der Hauptrahmen 3 an dem ersten Ende der Hubvorrichtung 5 befestigt ist und die erste Fixiervorrichtung mit dem ersten Ende der Hubvorrichtung 5 so verbunden ist, dass die erste Fixiervorrichtung das erste Ende der Hubvorrichtung 5 an zumindest einer der Schienen 4a oder 4b fixieren kann.

Obwohl der Hauptrahmen 3 über die beiden Schienen 4a, 4b auf der Oberfläche 1a der Brücke 1 aufliegt, ist es auch möglich, dass der Hauptrahmen 3 auf lediglich einer der beiden Schienen 4a, 4b aufliegt. In diesem Fall ist an das erste Ende der Hubeinrichtung 5 lediglich eine erste Fixierkomponente 6a oder 6b als erste Fixiervorrichtung 6 und an das zweite Ende der Hubeinrichtung 5 lediglich eine der zweiten Fixierkomponenten 7a oder 7b als zweite Fixiervorrichtung 7 mit der Hubvorrichtung 5 verbunden. Zwei Schienen 4a, 4b erlauben eine höhere Traglast als lediglich eine Schiene 4a oder 4b. Ein Vergleich der in den Ausschnitten A, A' in Fig. 1 jeweils gezeigten erfindungsgemäßen Hubantriebe mit den Hubvorrichtung 5, 5' und den daran über die Rahmensockel 3d, 3'd befestigten en Hauptrahmen 3, 3' zeigt, dass die Ausführungen zu Fig. 2a, 2b zu dem erfindungsgemäßen Hubantrieb mit der Hubvorrichtung 5 und zu dem Hauptrahmen 3 mit dem Rahmensockel 3d entsprechend auf den in Ausschnitt A' der Fig. 1 gezeigten erfindungsgemäßen Hubantrieb mit der Hubvorrichtung 5' und auf den Hauptrahmen 3' mit dem Rahmensockel 3'd zutreffen.

In Fig. 3a ist die erste Fixiervorrichtung 6 mit der ersten Fixierkomponente 6a an dem ersten Ende der Hubeinrichtung 5, mit dem der Hauptrahmen 3 verbindbar und verbunden ist, in seitlicher Querschnittsansicht in relativ zu der Schiene 4b entriegeltem Zustand als formschlüssig fixierende Fixiervorrichtung gezeigt. Die Fixierkomponenten 6a, 6b weisen einen sich entsprechenden Aufbau mit Gleichteilen aus, was die Kosten zur Herstellung des erfindungsgemäßen Hubantriebs senkt, aber nicht erfindungswesentlich ist. Die erste Fixierkomponente 6b umfasst eine Grundplatte 6b1, auf der in Y-Richtung eine erste Führungsplatte 6b3 angebracht ist. In negativer Z-Richtung ist eine Halteplatte 6b2 derart an der Grundplatte 6b1 angebracht, dass die Halteplatte 6b1 in negativer Y-Richtung unterhalb der Schiene 4b eingreifen kann. Die Halteplatte 6b2 ist ausgebildet, dass die erste Fixierkomponente 6b und damit die erste Fixiervorrichtung 6 nicht in Y-Richtung von der Schiene 4b abgehoben werden. Um eine Vorwärts- oder Rückwärtsbewegung der Fixierkomponente 6b zu gewährleisten, ist ein Abstand der Halteplatte 6b1 von der Grundplatte 6b3 größer als eine Höhe der Schiene 4b gewählt.

In der ersten Führungsplatte 6b3 ist in Y-Richtung wie Fig. 3b gezeigt ein Langloch vorhanden, in dem ein Steg 8 geführt ist, wobei an einem Ende des Stegs 8 in X-Richtung (aus der Blattebene heraus) ein Rast-/Schnappelement in Form einer Klinke 6b5 an dem Ende des Stegs 8 angebracht ist. Die Klinke 6b5 ist neben dem Langloch von einer Ausnehmung 6b" in der Grundplatte 6b1 geführt derart, dass eine Breite 6b' der Klinge 6b5 gleich oder kleiner gewählt ist als eine Breite 6b" einer Ausnehmung in der Grundplatte 6b1. In Fig. 3a befindet sich die Klinke 6b5 i einer der Schiene 4b abgewandten Position am Ende, insbesondere am Anschlag, des Langlochs in Y-Richtung derart, dass die Fixierkomponente 6b relativ zu der Schiene 4b entriegelt ist. Gegenüber der Schiene 4b und/oder der Führungsplatte 6b3 befindet sich die Klinke 6b5 daher in einer Entriegelungsposition PE. Eine Breite 6b‴ einer Ausnehmung in der Halteplatte 6b2 ist größer als die Breite 6b' der Klinke 6b5 derart, dass bei Bewegung der Klinke 6b5 in negativer Y-Richtung das der Schiene 4b zugewandte Ende der Klinke 6b5 (in negativer Y-Richtung) die Ausnehmung in der Halteplatte 6b2 zusätzlich zu der Ausnehmung in der Grundplatte 6b1 durchfahren kann. In der Entriegelungsposition PE befindet sich das der Schiene 4b zugewandte Ende der Klinke 6b5 in einem der Oberfläche 1a abgewandten Bereich der Schiene 4b (über der Schiene 4b) derart, dass die Fixierkomponente 6b in Vorwärts- oder Rückwärtsrichtung des Hauptrahmens 3 verschoben werden kann. Die erste Fixiervorrichtung 6 weist in Z-Richtung ein erstes Verbindungselement 9 zur Befestigung der ersten Fixiervorrichtung 6 an dem Rahmensockel 3d und damit dem Hauptrahmen 3 auf. Die erste Fixiervorrichtung 6 ist in negativer Z-Richtung mit der Hubvorrichtung 5 verbunden derart, dass sie das erste Ende in Z-Richtung der Hubvorrichtung 5 an der Schiene 4b fixieren kann.

In Fig. 3b ist die erste Fixierkomponente 6b in seitlicher Querschnittsansicht in relativ zu der Schiene 4b verriegelten Zustand gezeigt. Das in der ersten Führungsplatte 6b3 vorhandene Langloch weist eine Breite auf, die gleich oder kleiner einer Breite des Stegs 8 auf. Die Klinke 6b5 befindet sich in einer der Schiene 4b zugewandten Position am Ende, insbesondere am Anschlag, des Langlochs in negativer Y-Richtung derart, dass die Fixierkomponente 6b und damit die Hubvorrichtung 5, die an dessen erstem Ende mit der ersten Fixierkomponente 6b verbunden ist, fixiert ist. Daher befindet sich die Klinke 6b5 in einer Verriegelungsposition PV. In der Verriegelungsposition durchläuft die Klinke 6b5 eine in die Schiene 4b eingebrachte Ausnehmung 4b1 mit einer Breite 4b', die gleich oder größer als die Breite 6b' der Klinke 6b5 ist. Ein Abstand PA zwischen der Entriegelungsposition PE und der Verriegelungsposition PV ist so gewählt, dass die Klinke 6b5 die Ausnehmung in der Grundplatte 6b1 mit Der Breite 6b", die Ausnehmung in der Schiene 4b mit der Breite 4b' und zumindest ein Teil der Ausnehmung in der Halteplatte 6b2 mit der Breite 6b‴ durchläuft. Da die an dem Steg 8 befestigte Klinke 6b5 in verriegelter Position sowohl durch das Langloch in der ersten Führungsplatte 6b3 als auch die Ausnehmung in der Grundplatte 6b1 und die Ausnehmung in der Halteplatte 6b2 geführt ist, ist eine stabile und zuverlässige Verriegelung der ersten Fixierkomponente 6b der ersten Fixiervorrichtung 6 und damit des ersten Endes der Hubvorrichtung 5 und des daran befestigten Hauptrahmens 3 an der Schiene 4b gewährleistet.

In Fig. 4a ist die in Fig. 3a, b gezeigte erste Fixiervorrichtung 6 mit erster Fixierkomponente 6b und damit kombinierter weiterer erster Fixierkomponente 6a mit gemeinsamer manueller Hubeinrichtung in der Verriegelungsposition PV in einer Vorderansicht und in Fig. 4b vergrößert in einer räumlichen Außenansicht gezeigt. Die weitere erste Fixierkomponente 6b ist entsprechend der ersten Fixierkomponente 6b aufgebaut und umfasst eine Grundplatte 6a1 mit daran in der Schiene 4a zugewandter Richtung, also negativer Y-Richtung, angebrachter Halteplatte 6a2 und daran in der Schiene 4a abgewandter Richtung, also Y-Richtung, angebrachter erster Führungsplatte 6a3 und zweiter Führungsplatte 6a3'. Zwischen den ersten und zweiten zueinander im Wesentlichen parallelen Führungsplatten 6a3, 6a3' ist eine Klinke 6a5 geführt, die sich in Y-Richtung erstreckt und von den geometrischen Maßen der Klinke 6b5 der ersten Fixierkomponente 6b im Wesentlichen entspricht, die zwischen der ersten Führungsplatte 6b3 und einer hierzu im Wesentlichen parallelen zweiten Führungsplatte 6b4 geführt ist. Beide erste Fixierkomponenten 6a, 6b sind über eine erste Verbindungsplatte 10 miteinander verbunden. Die Grundplatten 6a1, 6b1 sind als gemeinsame Platte ausgeführt, was den Aufbau beider Fixierkomponenten vereinfacht, können jedoch auch in unterschiedlichen Platten vorliegen, die miteinander verbunden sein können.

Beide Fixierkomponenten 6a, 6b teilen sich den Steg 8, an dessen einem Ende in X-Richtung die Klinke 6b5 angebracht ist und an dessen anderem Ende in negativer X-Richtung die Klinke 6a5 angebracht ist. Ungefähr in der Mitte des Stegs 8 ist über eine Schelle 18 ein Ende eines Kniehebels 20 mit dem Steg drehbar gekoppelt. Die ungefähr mittige Position 18' der Schelle 18 relativ zu dem Steg 8 erlaubt eine Bewegung des Stegs 8 in eine von den Schienen 4a, b abgewandte Richtung, also in Y-Richtung, bzw. eine Bewegung in eine den Schienen 4a, b zugewandte Richtung, also in negativer Y-Richtung, mit ungefähr gleichen Massen auf beiden Seiten der Schelle 18. Die Schelle 18 weist eine Ausnehmung 19 derart auf, dass das mit dem Steg 8 gekoppelte Ende des Kniehebels 20 beispielsweise über eine Schraubverbindung mit der Schelle 18 drehbar verbunden werden kann. Der Kniehebel 20 liegt in einer Ausnehmung 6a3' der ersten Führungsplatte 6a3 auf und ist über mit dem Kniehebel 20 verbundenen Führungsmitteln 19', 19", die auf sich gegenüberliegenden Seiten der ersten Führungsplatte 6a3 liegen, wenn der Kniehebel 20 von der Ausnehmung 6a3' geführt ist, relativ zu der ersten Grundplatte 6a3 geführt. Die Führungsmittel 19', 19" können jeweils durch eine Schraubverbindung realisiert sein, bei der eine Schraube durch eine Durchgangsbohrung in Z-Richtung in dem Kniehebel 20 geführt und durch eine Mutter gesichert ist. Auf diese einfache Weise wird der Kniehebel 20 durch den Kopf der Schraube und die diesem Kopf auf der anderen Seite des Kniehebels gegenüberliegende Mutter geführt, wenn der Kniehebel in der Ausnehmung 6a3' angeordnet bzw. abgesetzt ist. Auch die erste Führungsplatte 6b3 weist eine Ausnehmung an ihrem den Schienen 4a, 4b abgewandten Ende, also in Y-Richtung, auf derart, dass der Kniehebel 20 nicht nur in der Ausnehmung 6a3' der ersten Fixierkomponente 6a, sondern alternativ in der Ausnehmung am Ende der ersten Führungsplatte 6b3 der ersten Fixierkomponente 6b geführt bzw. abgesetzt sein kann.

Die Schelle 18 kann an dem Steg 8 befestigt sein oder daran beweglich wie bei der ersten Fixiervorrichtung 6 in Fig. 4a, b der Fall angebracht sein. Die Schelle ist entlang des Stegs 8, also in X-Richtung und negativer X-Richtung, verschiebbar an dem Steg angeordnet. Auf diese Weise kann der Kniehebel 20, wenn er durch Heben in eine von den Schienen4a, 4b abgewandte Richtung, also in Y-Richtung, aus der Ausnehmung 6a3' herausgehoben ist, platzsparend im Wesentlichen parallel zu dem Steg 8 ausgerichtet werden. Wenn die Schelle 18 von der ersten Führungsplatte 6a3 oder der weiteren ersten Führungsplatte 6b3 minimal beabstandet ist oder daran anliegt, ist der Platzbedarf des Kniehebels 20 minimiert, was der Arbeitssicherheit dient.

An der ersten Verbindungsplatte 10 sind zweite Verbindungsplatten 11 angebracht und über einen Riegel 12 mit einem Sicherungsstift 13 zur Befestigung beispielsweise des ersten Endes der Hubvorrichtung 5 miteinander verbunden. Auch das erste Verbindungselement 9 zur Befestigung beispielsweise des Rahmensockels 3d des Hauptrahmens 3 ist an den Verbindungsplatten 11 und damit an der ersten Verbindungsplatte 10 und damit an den ersten Fixierkomponenten 6a, 6b und damit an der ersten Fixiervorrichtung 6 befestigt. An das erste Verbindungselement 9 schließen sich dritte Verbindungsplatten 14 und ein zweites Verbindungselement 15 mit einer Durchgangsbohrung 16 zur Befestigung des Rahmensockels 3d an.

Die Aufbauten der ersten Fixierkomponenten 6a, 6b sind hinsichtlich einer zwischen den Fixierkomponenten mittig gebildeten Ebene in Y-/Z-Richtung achssymmetrisch aufgebaut, was den gemeinsamen Aufbau vereinfacht. Durch die gemeinsame Nutzung des Stegs 8 und Kniehebels 20 zum Bewegen hin zu und weg von den Schienen 4a, 4b, also Heben und Senken, beider Klinken 6a5, 6b5 ist der gemeinsame Aufbau der ersten Fixiervorrichtung 6 zusätzlich vereinfacht. Durch das Verriegeln der Klinken in eine den Schienen 4a, 4b zugewandte Richtung, also negative Y-Richtung, ist es möglich, dass lediglich zum Entriegeln der Kniehebel 20 an dessen Ende, das dem mit dem Steg 8 verbundenen Ende gegenüberliegt, in den Schienen 4a, 4b zugewandte, also negative Y-Richtung, bewegt werden muss. Sobald Ausnehmungen 4a1 und 4b1 in den Schienen 4a, 4b, die sich in einer Richtung senkrecht zu der Längsrichtung jeder der Schienen 4a, 4b, also in X-Richtung, gegenüberliegen, wie in Fig. 3b gezeigt derart vorliegen, dass die Klinken 6a5, 6b5 in diese eingreifen können, fällt aufgrund der Schwerkraft jede der Klinke 6a5, 6b5 in die jeweilige Ausnehmung 4a1, 4b1 jeder der Schienen 4a, 4b. Alternativ oder zusätzlich zur Schwerkraft kann eine andere Kraft, z. B. eine Federkraft einer Feder oder eines anderen elastischen Mittels aufgewendet werden, damit jede der Klinke 6a5, 6b5 in die jeweilige Ausnehmung 4a1, 4b1 jeder der Schienen 4a, 4b fällt. Auf diese Weise kann ein halbautomatischer manueller Betrieb der ersten Fixiervorrichtung 6 in einer besonders vorteilhaften Ausführungsform des erfindungsgemäßen Hubantriebs erfolgen. Mittels des Stegs 8 und des Kniehebels 20 ist sowohl die erste Fixierkomponente 6b reversibel lösbar an der Schiene 4a befestigbar als auch die weitere erste Fixierkomponente 6a reversibel lösbar an der Schiene 4b befestigbar. In der Entriegelungsposition PE ist die erste Fixierkomponente 6a von der Schiene 4a gelöst und gleichzeitig ist in dieser Position die weitere erste Fixierkomponente 6b von der Schiene 4b gelöst. In der Verriegelungsposition PV ist die Fixierkomponente 6a an der Schiene 4a und die Fixierkomponente 6b an der Schiene 4b befestigt. Die erste Fixierkomponente 6a und die weitere erste Fixierkomponente 6b sind zusammen mit dem Steg 8 und dem Kniehebel 20 ver- und entriegelbar gemäß einer besonders vorteilhaften Ausführungsform der ersten Fixiervorrichtung und damit gemäß dem erfindungsgemäßen Hubantrieb. Es ist vorteilhaft, wenn die zweite Fixiervorrichtung 7 mit den zweiten Fixierkomponenten 7a, 7b einen zu der ersten Fixiervorrichtung 6 entsprechenden oder gleichen Aufbau aufweist. Dies vereinfacht den Gesamtaufbau des erfindungsgemäßen Hubantriebs und sorgt für eine hohe Zuverlässigkeit des Hubantriebs. Es ist auch möglich, dass die die ersten und zweiten Fixiervorrichtung 6, 7 jeweils lediglich eine Klinke umfassen, die in eine der Schienen 4a, 4b oder in beide Schienen 4a, 4b eingreifen kann. Auch kann die erste Fixiervorrichtung 6 und/oder die zweite Fixiervorrichtung 7 mehr als zwei Klinken, die einzeln, teilweise gemeinsam oder vollständig gemeinsam betätigbar sind, umfasst/umfassen.

Die in Fig. 3b gezeigte erste Fixiervorrichtung 6 ist als Kombination der zwei Fixierkomponenten 6a, 6b mit gemeinsamer hydraulischer Hubeinrichtung im verriegelten Zustand in der Verriegelungsposition PV in Fig. 5a in einer Vorderansicht und in Fig. 5b in räumlicher Außenansicht gezeigt. Wegen einer Vielzahl gleicher Teile/Komponenten werden lediglich die zu der in den Figuren 4a, 4b gezeigten ersten Fixiervorrichtung 6 unterschiedlichen bzw. zusätzlichen Teile/Komponenten diskutiert. Der ersten Fixierkomponente 6a der ersten Fixiervorrichtung 6 ist eine erste hydraulische Hubeinrichtung 21a-24a zugeordnet, die zwischen dem Steg 8 und der Grundplatte 6a1 angeordnet ist. Ein Hubzylinder 21a mit eingefahrenem Kolben (nicht gezeigt) ist über einen ersten Flansch 24a, der in eine Fassung 22a der Grundplatte 6a1 eingreift, mit der Grundplatte 6a1 verbunden und der Kolben ist über einen zweiten Flansch 23a mit dem Steg 8 verbunden. In Fig. 5b ist eine Durchgangsbohrung 25a in der Fassung 22a gezeigt, die ausgebildet ist, in eine entsprechende Durchgangsbohrung des ersten Flansches 24a überzugehen, um beispielsweise mittels einer Schraubverbindung den Hubzylinder 21a an der Grundplatte 6a1 zu befestigen. Der Hubzylinder 21a ist ausgebildet, den Kolben in eine von der Schiene 4a abgewandte Richtung, also in Y-Richtung, auszufahren und in eine der Schiene 4a zugewandte Richtung, also in negativer Y-Richtung, einzufahren. In dem ausgefahrenen Zustand der Hubeinrichtung befindet sich die erste Fixierkomponente 6a in Entriegelungsposition PE und in dem eingefahrenen Zustand der Hubeinrichtung befindet sich die erste Fixierkomponente 6a in der Verriegelungsposition PV.

Die weitere erste Fixierkomponente 6b der Fixiervorrichtung 6 weist eine weitere Hubeinrichtung 21b-24b auf, wobei der weitere Hubzylinder 21b mit eingefahrenem Kolben (nicht gezeigt) entsprechend dem Hubzylinder 21a aufgebaut ist. Auf der Grundplatte 6b1 ist eine weitere Fassung 22b angebracht, in die ein weiterer erster Flansch 24b des Hubzylinders 21b mit der Grundplatte 6b1 verbunden ist. An dem der Schiene 4b abgewandten Ende des Kolbens befindet sich ein weiterer zweiter Flansch 23b, über den der weitere Hubzylinder 21b mit dem Steg 8 in Verbindung steht. Der weitere Hubzylinder 21b ist ausgebildet, in der Schiene 4b abgewandter Richtung, also Y-Richtung, den Kolben auszufahren und die Fixiervorrichtung 6 zu entriegeln und den Steg 8 in der Schiene 4b zugewandter Richtung, also negativer Y-Richtung, den Kolben einzufahren, um die Fixiervorrichtung 6 zu verriegeln. Der Aufbau der Hubeinrichtungen 21a-24a und 21b-24b ist gleich, so dass sich ein einfacher Aufbau der Fixiervorrichtung 6 ergibt.

Beide Hubeinrichtungen werden gemeinsam angesteuert, um einen synchronen Lauf beider Hubeinrichtungen zu gewährleisten.

Es ist möglich, die beiden Hubeinrichtungen nur dann anzusteuern, wenn die erste Fixiervorrichtung 6 entriegelt werden soll. Sobald die Klinken 6a5 und 6b5 der ersten Fixiervorrichtung 6 in Ausnehmungen 4a1, 4b1 der Schienen 4a, 4b eingreifen können, kann bei einen Freilauf der Hubeinrichtungen bzw. der Hubzylinder 21a, 21b ein Eingreifen der Klinken 6a5, 6b5 in die Ausnehmungen 4a1, 4b1 der Schienen 4a, 4b ohne Ansteuerung der Hubzylinder 21, 21b erfolgen. Auf diese Weise kann der Energieaufwand zum Betrieb der ersten Fixiervorrichtung 6 gegenüber einer Ansteuerung in die Entriegelungsposition PE und die Verriegelungsposition PV der ersten Fixiervorrichtung 6 reduziert werden.

Die in den Fig. 5a, 5b gezeigte erste Fixiervorrichtung 6 kann auch als zweite Fixiervorrichtung 7 ausgebildet sein und verwendet werden. Vorteilhaft ist, wenn die ersten und zweiten Fixiervorrichtungen 6, 7 in entsprechender oder gleicher Form ausgeführt werden, um einen einfachen und zuverlässigen erfindungsgemäßen Hubantrieb zu realisieren. Bei der in den Figuren 5a, 5b jeweils gezeigten ersten Fixiervorrichtung 6 dient das zweite Verbindungselement 15 der Befestigung der Fixiervorrichtung an dem Rahmensockel 3d und die ersten Verbindungsplatten 11 der Befestigung der Fixiervorrichtung an dem ersten Ende der Hubvorrichtung 5. Die erste Fixiervorrichtung 6 kann als zweite Fixiervorrichtung 7 verwendet werden, wobei beide Fixiervorrichtungen dann um 180° in der X-/Z-Ebene gedreht zueinander ausgerichtet sind.

Fig. 6a zeigt den in Fig. 2b gezeigten erfindungsgemäßen Hubantrieb in seitlicher Querschnittsansicht mit eingefahrener Hubvorrichtung 5 und verriegelten Fixiervorrichtungen 6, 7. Die Querschnittsansicht entspricht der Querschnittsansicht in den Figuren 3a, 3b und zusätzlich zu der Klinke 6b5 der weiteren ersten Fixierkomponente 6b der ersten Fixiervorrichtung 6 ist die Klinke 7b5 der weiteren zweiten Fixierkomponente 7b der zweiten Fixiervorrichtung 7 gezeigt. Beide Klinken befinden sich in negativer Y-Richtung in die Verriegelungsposition PV, wodurch beide Enden der Hubvorrichtung 5 mit dem Hubzylinder 5b an der Schiene 4b fixiert sind. Da über den Steg 8 auch die Klinke 6a5 der ersten Fixierkomponente 6a der ersten Fixiervorrichtung 6 und die Klinke 7a5 der zweiten Fixierkomponente 7a der zweiten Fixiervorrichtung 7 sich in der verriegelten Position befinden, ist die Hubeinrichtung 5 über vier Klinken an den Schienen 4a und 4b fixiert, wobei die ersten und zweiten Fixiervorrichtungen 6, 7 jeweils mit zwei Klinken an den Schienen 4a, 4b reversibel lösbar befestigt sind. Die Schiene 4b weist Ausnehmungen 4b1-4b4 auf, wobei im verriegelten beziehungsweise befestigten Zustand die Klinke 6b5 der ersten Fixiervorrichtung 6 in die Ausnehmung 4b3 eingreift und die Klinke 7b5 der zweiten Fixiervorrichtung 7 in die Ausnehmung 4b1 eingreift. Über die erste Fixiervorrichtung 6 ist der Hauptrahmen 3 über seinen Rahmensockel 3d mit dem ersten Ende der Hubvorrichtung 5 verbindbar und verbunden. Die erste Fixiervorrichtung 6 ist mit dem ersten Ende der Hubvorrichtung 5 derart verbunden ist, dass über die erste Fixiervorrichtung 6 das erste Ende der Hubvorrichtung 5 an der Schiene 4b fixiert werden kann, und in Z-Richtung entspricht eine Position 6P der ersten Fixiervorrichtung 6 relativ zu der Schiene 4a, 4b einer Position des ersten Endes der Hubeinrichtung 5. Hierzu wird im Folgenden definiert, dass das erste Ende der Hubvorrichtung 5 in einer X-/Y-Ebene auf Höhe der Position 6P des Stegs 8 in Z-Richtung befindet. Diese Definition wird beispielsweise durch Fig. 4b und 5b gestützt, in denen jeweils gezeigt ist, dass sich der Riegel 12 zum Anschluss des ersten Endes der Hubvorrichtung 5 in der X-/Y-Ebene ungefähr auf Höhe des Stegs 8 in Z-Richtung befindet. Eine entsprechende Definition gilt für eine Position 7P, 7P2, 7P3 der zweiten Fixiervorrichtung. In anderer Ausführung kann das erste Ende der Hubvorrichtung 5 zu dem Steg 8 in Längsrichtung der Schiene 4a, 4b und/oder in von der Schiene 4a, 4b abgewandter Richtung quer zur Längsrichtung versetzt sein. Mit der ersten Fixiervorrichtung 6 ist in Z-Richtung der Rahmensockel 3d und damit der Hauptrahmen 3 verbindbar. In der Ausgangsposition 6P liegt keine Verschiebung 6A der ersten Fixiervorrichtung 6 und damit auch keine Verschiebung des ersten Endes der Hubeinrichtung 5 und keine Verschiebung des Hauptrahmens 3 jeweils relativ zu den Schienen 4a, 4b in deren Längsrichtung vor.

In Fig. 6b ist der in Fig. 6a gezeigte Hubantrieb zu einem gegenüber dem Zustand des Hubantriebs in Fig. 6a späteren Zeitpunkt gezeigt. Ein Kolbens 5a der Hubvorrichtung 5 ist relativ zu dem Hubzylinder 5b teilweise ausgefahren mit einem Hub der Länge 5aA1. Da die erste Fixiervorrichtung 6 sich gemäß der Entriegelungsposition PE der Klinke 6b5 im entriegelten Zustand relativ zu den Schienen 4a, 4b befindet und die zweite Fixiervorrichtung 7 sich noch immer gemäß der Verriegelungsposition PV der Klinke 7b5 in einem verriegelten Zustand befindet, führt die Hubbewegung der Hubvorrichtung 5 mit der Hublänge 5aA1 zu einer Verschiebung 6A1 der ersten Fixiervorrichtung 6. Die Hublänge 5aA1 entspricht daher der Verschiebung 6A1 des ersten Endes der Hubvorrichtung 5 und des Hauptrahmens 3 und damit des Freivorbaugerätes 2 in Längsrichtung der Schienen 4a, 4b in Z-Richtung. Die Position der ersten Fixiervorrichtung 6 hat sich daher von der Position 6P zu der neuen Position 6P1 in Z-Richtung verschoben. Ein Abstand 4bA zwischen benachbarten Ausnehmungen 4b2, 4b3 in der Schiene 4b ist größer als die Hublänge 5aA1 und die Klinke 6b5 kann nicht in eine weitere Ausnehmung der Schiene 4b eingreifen, die um den Abstand 4bA von der Ausnehmung 4b3 beabstandet ist, in die die Klinke 6b5 im Ausgangszustand in der Position 6P eingegriffen hat. Durch das Ausfahren der Hubvorrichtung 5 mit der Hublänge 5aA1 ist damit der an dem ersten Ende der Hubvorrichtung 5 befestigte Hauptrahmen 3 in die Z-Richtung relativ zu der Schiene 4b in deren Längsrichtung um die Verschiebung 6A1 verschoben.

In Fig. 6c ist zu einem gegenüber dem Zustand des Hubantriebs in Fig. 6b späteren Zeitpunkt der erfindungsgemäße Hubantrieb mit im Wesentlichen vollständig ausgefahrener Hubvorrichtung 5 und verriegelten Fixiervorrichtungen 6, 7 gezeigt. Die im Wesentlichen vollständige Hublänge 5aA2 entspricht mindestens dem Abstand 4bA benachbarter Ausnehmungen 4b2, 4b3 in der Schiene 4b und wegen des Eingreifens der Klinke 6b5 in die zu der Ausnehmung 4b3 benachbarten Ausnehmung 4b4 ist zu der Ausgangsposition 6P die erste Fixiervorrichtung 6 um den Abstand 4bA verschoben, der einer Verschiebung 6A2 der ersten Fixiervorrichtung 6 entspricht. Die Position 6P2 der ersten Fixiervorrichtung 6 liegt folglich in der X-/Y-Ebene, in der die Mitte der Ausnehmung 4b4 in der Schiene 4b liegt, in die die Klinke 6b5 eingreift. Die Klinke 6b5 befindet sich in der Verriegelungsposition PV und die erste Fixiervorrichtung 6 ist wie die zweite Fixiervorrichtung 7 an der Schiene 4b befestigt. Im Vergleich zum Ausgangszustand des Hubantriebs in Fig. 6a ist das erste Ende der Hubvorrichtung 5 und damit der Hauptrahmen 3 und damit das Freivorbaugerät 2 um die Verschiebung 6A2 in Längsrichtung der Schiene 4a, 4b, also in Z-Richtung, verschoben. Die Position der zweiten Fixiervorrichtung 7 ist gemäß der Verriegelungsposition PV der Klinke 7b5 während des Verschiebevorganges von der Position 6P zu 6P2 der ersten Fixiervorrichtung 6 relativ zu der Schiene 4b unverändert geblieben.

In den Figuren 7a bis 7c sind die in den Figuren 6a-6c gezeigten Zustände des erfindungsgemäßen Hubantriebs jeweils in räumlicher Außenansicht gezeigt, wobei ein Unterscheid zwischen dem Zustand des Hubantriebs in Fig. 6a und Fig. 7a darin besteht, dass im Gegensatz zu dem verriegelten Zustand der ersten Fixiervorrichtung 6 in Fig. 6a die erste Fixiervorrichtung 6 in Fig. 7a entriegelt ist und sich in der Entriegelungsposition PE befindet. Der Rahmensockel 3d schließt sich in Z-Richtung an die erste Fixiervorrichtung 6 an und ist an dieser befestigt. Die ersten und zweiten Fixiervorrichtungen 6, 7 umfassen jeweils den Kniehebel 20 für eine manuelle Ver- und Entriegelung der jeweiligen Fixiervorrichtung 6, 7. Die Ausgangspositionen 6P ohne die Verschiebung 6A der ersten Fixiervorrichtung 6 bei eingefahrener Hubvorrichtung 5 ohne die Hublänge 5aA ist in Fig. 7a gezeigt. Von einer Kante der Markierung 4bP der Schiene 4b ist der Rahmensockel 3d um den Rahmensockelabstand 4bP in Längsrichtung der Schiene 4b beabstandet. Von der Kante der Markierung 4bP ist die Ausgangsposition 6P der ersten Fixiervorrichtung 6 in Längsrichtung der Schiene 4b um den Abstand 6P' beabstandet.

In Fig. 7b ist die Hubvorrichtung 5 um die Hublänge 5aA1 bei an jeder der Schienen 4a, 4b fixierter zweiter Fixiervorrichtung 7 ausgefahren. In Fig. 7c ist die erste Fixiervorrichtung 6 bezogen auf die Ausgangsposition 6P um die Verschiebung 6A2 in Längsrichtung der Schienen 4a, 4b in Z-Richtung in die neue Position 6P2 verschoben. Während sich also die Position 6P der ersten Fixiervorrichtung 6 des Hubantriebs in Fig. 7a um die Verschiebung 6A2 in die neue Position 6P2 in Längsrichtung der Schienen 4a, 4b, also in Richtung R1, verschoben hat, ist die Position 7P2 der zweiten Fixiervorrichtung 7, die um den Abstand 7a2 von der Kante der Markierung 4bP in Längsrichtung der Schiene 4b in negativer Z-Richtung beabstandet ist, bezogen auf den eingefahrenen Zustand der Hubvorrichtung 5 in Fig. 7a in Fig. 7c unverändert geblieben. Während der Kniehebel 20 der ersten Fixiervorrichtung 6 in X-Richtung auf die erste Führungsplatte 6b3 geführt ist, ist der Kniehebel 20 der zweiten Fixiervorrichtung 7 in negativer X-Richtung auf die erste Führungsplatte 7a3 geführt. Alternativ zu dem erfindungsgemäßen Hubantrieb gemäß Darstellung in den Figuren 7a bis 7c kann der Kniehebel 20 für beide Fixiervorrichtungen 6, 7 in X-Richtung oder negativer X-Richtung umgelegt sein.

Im Gegensatz zu den in den Figuren 7a bis 7c gezeigten Zuständen des erfindungsgemäßen Hubantriebs befindet sich in jeder der Figuren 7d bis 7f die erste Fixiervorrichtung 6 relativ zu den Schienen 4a, 4b in Ruhe und die zweite Fixiervorrichtung 7 wird relativ zu den Schienen 4a, 4b in die Längsrichtung der Schienen 4a, 4b in Z-Richtung verschoben. In Fig. 7d ist die Hubvorrichtung 5 vollständig ausgefahren mit einer Hublänge 5aA2, so dass sich die erste Fixiervorrichtung 6 in der Position 6P2 befindet. Die erste Fixiervorrichtung 6 ist verriegelt und an der Schiene 4b befestigt, sodass die erste Fixiervorrichtung 6, das erste Ende der Hubvorrichtung 5 und der Rahmensockel 3d und damit das Freivorbaugerät 2 relativ zu den Schienen 4a, 4b in Ruhe bleibt. Die zweite Fixiervorrichtung 7 ist entriegelt und daher in Richtung R1 in Z-Richtung beweglich.

In Fig. 7e ist bei unveränderter Position 6P2 der ersten Fixiervorrichtung 6 die Hubvorrichtung 5 teilweise eingefahren, sodass sich bezogen auf die Hublänge 5aA2 bei vollständig ausgefahrener Hubvorrichtung 5 eine geringere Hublänge 5aA3 ergibt. Die teilweise eingefahrene Hubvorrichtung, die am ersten Ende der Hubvorrichtung an der Schiene 4b fixiert ist, führt zu einer Position 7P3 der zweiten Fixiervorrichtung die relativ zu der Position 7P2 bei vollständig ausgefahrener Hubvorrichtung 5 Richtung R1, also in Z-Richtung, verschoben ist.

In Fig. 7f ist die Hubvorrichtung 5 vollständig eingefahren ohne Hub, wie dies an der nicht vorhandenen Hublänge 5aA zu sehen ist. Die zweite Fixiervorrichtung 7 ist um den Abstand 7Aa von der Kante der Markierung 4bP in Längsrichtung der Schiene 4b in negativer Z-Richtung beabstandet.

Relativ zu dem Hubzylinder 5a ist der Kolben 5b während der Ausfahrbewegung der Hubvorrichtung 5 (siehe Fig. 7b) in negative Z-Richtung verfahren. Im Gegensatz dazu ist der Kolben 5b relativ zu dem Hubzylinder 5a beim Einfahren der Hubvorrichtung 5 (siehe Fig. 7e) in Z-Richtung verfahren. Während die zweite Fixiervorrichtung 7 relativ zu jeder der Schienen 4a, 4b ruht, führt ein Ausfahren der Hubvorrichtung 5 zu einer Verschiebung des Rahmensockels 3d und damit des Freivorbaugerätes 2. Während des Einfahrens der Hubvorrichtung 5 ist die erste Fixiervorrichtung und damit der Rahmensockel 3d und das Freivorbaugerät 2 relativ zu jeder der Schienen 4a, 4b fixiert und die Hubvorrichtung kann vollständig eingefahren werden, um einen nächsten Ausfahrvorgang starten zu können.

Im Vergleich zwischen den Zuständen des Hubantriebs in den Figuren 7a und 7f zeigt, dass der Rahmensockel 3d und damit das Freivorbaugerät 2 um eine Differenz 3dA1-3dA in Längsrichtung der Schiene 4a, 4b, also in Z-Richtung, verschoben ist, wobei diese Differenz der Verschiebung 6A2 der ersten Fixiervorrichtung 6 und der im Wesentlichen vollständigen Hublänge 5aA2 entspricht. Der in den Figuren 7a-f gezeigte Aus- und Einfahrzyklus des erfindungsgemäßen Hubantriebs mit der Hubvorrichtung 5 und den ersten und zweiten Fixiervorrichtungen 6, 7 wird so oft wiederholt, bis eine vorbestimmte Verschiebung des Freivorbaugerätes in Vorwärts- oder Rückwärtsrichtung erreicht ist. Anstelle eines Ausfahrens bei fixierter erster Fixiervorrichtung 6 kann eine Verschiebung des Freivorbaugerätes 2 auch durch ein Einfahren der Hubvorrichtung bei fixierter zweiter Fixiervorrichtung 7 erreicht werden.

In Figur 8a ist eine Fixiervorrichtung 6 mit formschlüssiger Fixierung mittels einer Fixierschicht 26 an einem Ende der Hubeinrichtung 5 (nicht gezeigt) in seitlicher Querschnittsansicht in entriegeltem Zustand in der Entriegelungsposition PE gezeigt. In einem Elastikmittelgehäuse 27 ist ein Elastikmittel 28 in Form von mehreren Blatt- bzw. Tellerfedern angeordnet. Das Elastikmittel weist beispielsweise eine Federkraft von 300 kN auf. Das Elastikmittelgehäuse 27 ist mit einem Führungsgehäuse 34, das einen oberen Teil der doppel-T-förmigen Schiene 4b umgreift und relativ zu der Schiene 4b in Z-Richtung (aus der Blattebene heraus) verschiebbar ist, verbunden. Im unteren Bereich des Führungsgehäuses 34 sind Gegendruckfixierschichten 33 angeordnet, die bei Anlage der Fixierschicht 26 in die negative X-Richtung an der Schiene 4b einen Gegendruck in die positive Y-Richtung zur Fixierung der Fixiervorrichtung 6 an der Schiene 4b bereitstellen.

Zur Erhöhung der Stabilität und damit des Gegendrucks der Gegendruckfixierschichten 33 sind die Gegendruckfixierschichten und/oder das Führungsgehäuse über Gegendruckarme 32 mit dem Elastikmittelgehäuse 27 verbunden. Das Elastikmittel 28 ist mit der Fixierschicht 26 in Form eines Bremsbelages über ein Vorspannmittel 29 und ein Vorspannfixiermittel 29S verbunden. Zwischen dem Vorspannfixiermittel 29S und einer Oberseite des Elastikmittelgehäuses 27 ist eine Entriegelungshubvorrichtung 30 angeordnet, die einen Entriegelungshubvorrichtungskolben 30a und einen Entriegelungshubvorrichtungszylinder 30b umfasst. Die Entriegelungshubvorrichtung weist am Hubzylinder 30b einen Entriegelungshubvorrichtungsanschluss 31 zum Anschluss an eine Hydraulikleitung auf. In der Entriegelungsposition PE ist eine Tiefe 28a des Elastikmittels 28 beispielsweise 85,6 mm, was zu einem Luftspalt 26L1 zwischen einer Unterseite der Fixierschicht 26 und einer Oberseite der Schiene 4b von beispielsweise 7mm führt. In Figur 8a ist der Kolben 30a der Entriegelungshubvorrichtung 30 ausgefahren derart, dass das Elastikmittel 28 in Y-Richtung zusammengedrückt ist und dadurch die Fixierschicht 26 von der Schiene 4b abgehoben ist, so dass der Luftspalt 26L1 gebildet wird. In der Entriegelungsposition ist daher die Fixiervorrichtung 6 gegenüber der Schiene 4b in Z-Richtung oder in die negative Z-Richtung verschiebbar.

In Figur 8b ist die in Figur 8a gezeigte Fixiervorrichtung 6 in der Verriegelungsposition PV gezeigt. Der Luftspalt 26L2 beträgt 0 mm, was zu einer Ausdehnung der Tiefe 28A von beispielsweise 92,6mm gegenüber der Tiefe 28A in Figur 8a von beispielsweise 85,6mm führt.

In Figur 9 ist ein erfindungsgemäßer Hubantrieb mit zwei der in Figur 8a, 8b gezeigten Fixiervorrichtungen 6, 7, die jeweils an einem der beiden Enden der Hubvorrichtung 5 mit dem Kolben 5a und dem Hubzylinder 5b angeordnet sind, gezeigt. Die erste Fixiervorrichtung 6 befindet sich in der Verriegelungsposition PV und die zweite Fixiervorrichtung 7 befindet sich in der Entriegelungsposition PE (siehe PE in Figur 8a und PV in Figur 8b). Die Hubvorrichtung 5 ist als doppelt-wirkende Hubvorrichtung ausgeführt derart, dass über eine Hydraulikleitung die Hubvorrichtung 5 sowohl ausgefahren als auch über eine weitere Hydraulikleitung eingefahren werden kann.

Hierzu ist der Hubzylinder 5b der Hubvorrichtung 5 über einen ersten Anschluss A und über einen zweiten Anschluss B der Hubvorrichtung 5 an eine Druckquelle 35 in Form einer Hydraulikdruckquelle angeschlossen. Neben den ersten und zweiten Anschlüssen A, B umfasst ein Wegeventil 36 in Form eines 4/3-Wegeventils die weiteren Anschlüsse P und T in Form eines Druckanschlusses P und eines Tankanschlusses T. Das Wegeventil weist drei mechanisch betätigbare Stellungen auf, wobei in einer ersten Stellung der Anschluss P mit dem Anschluss A verbunden ist und davon unabhängig der Anschluss T mit dem Anschluss B verbunden ist, in einer mittleren Stellung zwischen P und T ein druckloser Umlauf herrscht derart, dass A und B zu einem Tank hin entlastet sind und neben dem drucklosen Umlauf eine Schwimmstellung eingenommen ist, sodass das Wegeventil 36 sich leicht durch eine äußere Kraft verschieben du betätigen lässt. In der dritten Stellung ist der Anschluss P mit dem Anschluss B verbunden und davon unabhängig der Anschluss A mit dem Anschluss T verbunden. Der Anschluss A ist mit einem Wechselventil 37 über eine erste Anschlussleitung 36a und eine erste Wechselventilleitung 36A1 verbunden. Der Anschluss B ist über eine zweite Anschlussleitung 36b und eine zweite Wechselventilleitung 36B1 mit dem Wechselventil 37 verbunden. Über das Wechselventil 37 sind die erste Wechselventilleitung 36A1 und die zweite Wechselventilleitung 36B1 mit einer Leitung 37A zu der ersten Hubvorrichtung 6 und mit einer Leitung 37b zu der zweiten Hubvorrichtung 7, jeweils durch Anschluss an den Anschluss 31 der Entriegelungshubvorrichtungen 30 der ersten und zweiten Fixiervorrichtungen 6, 7, verbunden.

Zwischen der ersten Anschlussleitung 36a und der ersten Wechselventilleitung 36A1 befindet sich ein erster Verzweigungspunkt V1 derart, dass der Anschluss A nicht nur mit dem Wechselventil 37, sondern auch mit einem ersten Anschluss des Hubzylinders 5b über eine erste Hubvorrichtungsleitung 36A2 zum Ausfahren des Kolbens der Hubvorrichtung 5 verbunden ist. Der Anschluss B ist über einen zweiten Verzweigungspunkt V2 über die zweite Anschlussleitung 36b und die zweite Leitung 36B2 der Hubvorrichtung 5 mit einem zweiten Anschluss des Hubzylinders 5b der Hubvorrichtung 5 zum Einfahren des Kolbens 5a der Hubvorrichtung 5 verbunden.

Je nachdem, ob das Freivorbaugerät 2 verschoben oder fixiert sein soll, ist die erste Fixiervorrichtung 6 entriegelt und die zweite Fixiervorrichtung 7 verriegelt oder umgekehrt. Das Ver- und Entriegeln der Fixiervorrichtungen 6, 7 findet wechselseitig statt derart, dass die Anschlüsse A und B am Hubzylinder 5b so gesteuert sind, dass für das Ausfahren oder Einfahren des Kolbens 5a diejenige Fixiervorrichtung 6, 7 verriegelt wird, die für das Verschieben des Freivorbaugerätes 2 (nicht gezeigt) verriegelt sein muss.

Statt für eine Vorwärtsfahrt in Vorwärtsrichtung R1 des Freivorbaugerätes 2 können für eine Rückwärtsfahrt in negativer R1-Richtung über das Wechselventil 37 die Anschlüsse A und B zu den Fixiervorrichtungen 6, 7 vertauscht werden. Auf diese Weise ist ein Verschieben des Freivorbaugerätes 2 in Vorwärts- oder Rückwärtsrichtung, also in positiver oder negativer Z-Richtung, unter Einhaltung vorhandener Sicherheitsbedingungen auf einfache Weise möglich.

In Figur 10 ist eine an einer Fixierschiene 40 mit einer Achse 40A fixierbare Fixiervorrichtung 6 mit formschlüssiger Fixierung mittels Anlage von einem oder mehreren Fixierelementen 46 an einer Oberfläche der Fixierschiene 40 in einer Draufsicht im Querschnitt gezeigt. Die formschlüssig fixierbare Fixiervorrichtung 6 weist einen Elastikmittelrahmen 47 auf, wobei ein Elastikmittel 28 in Form einer oder mehrerer Blatt- oder Tellerfedern in dem Elastikmittelrahmen 47 angeordnet ist. Beispielsweise kann das Elastikmittel 28 aus acht Tellerfedern mit einer Federkraft von 14 kN bestehen. Zwischen dem Elastikmittel 28 und einem Entriegelungshubvorrichtungskolben 30a, der in einem Entriegelungshubvorrichtungshubzylinder 30b einer Entriegelungshubvorrichtung 30 geführt ist, ist ein Gegendruckelement 48 in Form eines konisch geformten Hohlzylinders angeordnet, der über zumindest einen Verbindungssteg 44 mit dem Kolben 30a der Entriegelungshubvorrichtung 30 verbunden ist. In Figur 10 ist zur Einbringung sich entsprechender Kräfte durch den Kolben der Entriegelungshubvorrichtung 30 das Gegendruckelement über zwei Verbindungsstege 44 mit dem Kolben 30a der Entriegelungshubvorrichtung 30 verbunden.

Wenn der Kolben 30a bei Ansteuerung der Entriegelungshubvorrichtung 30 über einen Anschluss 31 der Entriegelungshubvorrichtung ausgefahren wird, drücken die Verbindungsstege 44 das Gegendruckelement gegen das Elastikmittel 28, wodurch zumindest ein Fixierelement 46, das zwischen dem Gegendruckelement 48 und der Fixierschiene 40 angeordnet ist, freigegeben wird. Hierzu kann ein in Figur 10 oberhalb der Fixierschiene 40 dargestelltes Fixierelement 46 in Form eines Keiles in positive X-Richtung verfahren werden, und ein zu dem oberen Fixierelement 46 unterschiedliches weiteres, in Figur 10 unterhalb der Fixierschiene 40 dargestelltes Fixierelement kann in negative X-Richtung verfahren werden, wenn der Kolben 30a der Entriegelungshubvorrichtung 30 ausgefahren ist. Hierbei vergrößert sich gegenüber dem eingefahrenen Zustand des Kolbens 30a ein Spalt 48A des Gegendruckelementes 46 zu dem Elastikmittelrahmen 47. Das Fixierelement 46 ist durch einen Vorsprung 47V im Elastikmittelrahmen 47, der eine Ausnehmung in dem Elastikmittelrahmen 47 erzeugt, in die ein Vorsprung 46V des Fixierelementes 46 eingreifen kann, derart geführt, dass bei Entriegelung der Fixiervorrichtung 6 das Fixierelement 46 nicht in die negative Z-Richtung wandern und sich zwischen der Fixierschiene 40 und dem Gegendruckelement 48 verkeilen kann.

Zur besseren Ablösung des Fixierelementes 46 bei einem Ausfahren des Kolbens 30A zum Entriegeln der Fixiervorrichtung 6 sind neben den Verbindungsstegen 44 Löseelemente 45 an dem Kolben 30A angeordnet, die zwischen das jeweilige Fixierelement 46 und eine Oberfläche der Fixierschiene 40 eingreifen, um das Fixierelement von der Oberfläche der Fixierschiene 40 abzulösen und die Fixiervorrichtung 6 zu entriegeln. Anstelle eines konisch geformten Hohlzylinders kann das Gegendruckelement 48 auch aus mehreren, nicht unmittelbar miteinander verbundenen keilartig geformten Elementen bestehen. Der Elastikmittelrahmen 47 weist auf sich gegenüber liegenden Seiten der Fixierschiene 40 Sockel 43 zur Verbindung mit einem Ende der Hubvorrichtung 5 auf. Der Hubzylinder 30b der Entriegelungshubvorrichtung 30 ist mit dem Elastikmittelrahmen 47 derart verbunden, dass beim Ausfahren des Kolbens 30A sich der Kolben 30A relativ zu dem Elastikmittelrahmen 47 (in negative Z-Richtung) bewegen kann. Mit der in Figur 10 gezeigten Anordnung der Fixiervorrichtung 6 kann zur Erzeugung einer Fixierkraft mit Fixierkraftrichtung 46F von beispielsweise 40 kN eine Fixierkraft in Richtung 46F, die durch das Fixierelement 46 durch Anlage an die Fixierschiene 40 erzeugt wird, von beispielsweise 133 kN erzeugt werden. Der Spalt des Gegendruckelementes 48 zu dem Elastikmittelrahmen 47 kann hierbei eine Breite von beispielsweise 20 mm aufweisen. Beispielsweise kann das Fixierelement 46 aus drei, insbesondere in einer X-/Y-Ebene in Winkeln von 120° zueinander angeordneten, separaten Elementen bestehen. Bei hydraulischer Ansteuerung der Entriegelungshubvorrichtung 30 kann beispielsweise ein Druck von 180 bar an dem Anschluss 31 der Entriegelungshubvorrichtung anliegen. Ein Durchmesser einer Fixierschiene 40 mit rundem Querschnitt kann beispielsweise 60mm betragen.

In Figur 11 ist eine weitere Ausführungsform des erfindungsgemäßen Hubantriebs mit der Hubvorrichtung 5 und Fixiervorrichtungen gemäß der in Figur 10 gezeigten Fixiervorrichtung 6 als Fixiervorrichtungen 6, 7 gezeigt. Die hydraulische Ansteuerung der Fixiervorrichtungen 6, 7 und des Hubzylinders 5b der Hubvorrichtung 5 zum Ausfahren oder Einfahren des Kolbens 5a entspricht der in Figur 9 gezeigten Hydraulikschaltung. Es wird daher auf die Beschreibung der Hydraulikschaltung in Figur 9 zur Erklärung der Hydraulikschaltung in Figur 11 Bezug genommen.

Im Gegensatz zu der in Figur 9 gezeigten Anordnung ist die Schiene 4b, auf der der Hubzylinder 5 und ein Rastkopf 49 an einem Ende der Hubvorrichtung 5 und der Rahmensockel 3d an einem dem einen Ende gegenüberliegenden anderen Ende der Hubvorrichtung 5 geführt ist, über zumindest eine Verbindungskomponente 41 mit der Fixierschiene 40 verbunden. Eine Achse 40A der Fixierschiene 40 verläuft parallel zu der Schiene 4b, wobei die Fixierschiene 40 über die Verbindungskomponente 41 mit der Schiene 4b derart verbunden ist, dass eine Fixierwirkung einer oder beider der Fixiervorrichtungen 6, 7 zu einer Fixierung des einen und/oder anderen Endes der Hubvorrichtung 5 bezüglich der Schiene 4b führt. Eine zusätzlich an der Schiene angebrachte Fixierschiene 40 erlaubt eine Verwendung konventioneller Hubantriebe zum Verschieben des Schienengeführten Freivorbaugerätes 2, bei denen an einem Ende der Rastkopf 49 angebracht ist, der relativ zu einer Rastvorrichtung 42 derart angeordnet ist, dass bei Anlage des Rastkopfes 49 an der Rastvorrichtung 42 das Freivorbaugerät bei Ausfahren des Kolbens 5a in Z-Richtung verschoben werden kann. Erfindungsgemäß kann alternativ hierzu, wie in Figur 10 gezeigt, die Fixiervorrichtung 7 an der Fixierschiene 40 in der Verriegelungsposition PV bei eingefahrenem Kolben 30a der Entriegelungshubvorrichtung 30 fixiert werden und die Fixiervorrichtung 7 kann ihre gegenüber der Schiene 4b fixierte Position über ein erstes Kopplungselement 50 und ein zweites Kopplungselement 51 an den Rastkopf 49 und damit an das eine Ende der Hubvorrichtung 5 weitergeben. Hierzu ist ein Ende des ersten Kopplungselementes 50 mit dem Rastkopf und ein dem einen Ende gegenüberliegendes anderes Ende des ersten Kopplungselementes 50 mit den Sockeln 43 der Fixiervorrichtung 7 verbunden. Der Hubzylinder 30b der Hubvorrichtung 7 ist mit einem Ende eines zweiten Kopplungselementes 51 verbunden, dessen anderes Ende mit dem Rastkopf 49 verbunden ist. Entsprechend sind die Sockel 43 der Fixiervorrichtung 6 mit einem Ende des dritten Kopplungselementes 52 verbunden, wobei ein dem einen Ende gegenüber liegendes anderes Ende mit dem Rahmensockel 3d verbunden ist. Ein Ende eines vierten Kopplungselementes 53 ist ebenfalls mit dem Rahmensockel 3d verbunden, wobei ein dem einen Ende gegenüber liegendes anderes Ende des vierten Kopplungselementes mit dem Hubzylinder 30B der Entriegelungshubvorrichtung 30 der Fixiervorrichtung 6 verbunden ist. Alternativ hierzu kann jede der Fixiervorrichtungen 6, 7 auch über lediglich ein Kopplungselement mit dem einen oder anderen Ende der Hubvorrichtung 5 verbunden sein. Die zwei Fixiervorrichtungen 6, 7 entriegeln und verriegeln jeweils, um das Freivorbaugerät 2 (nicht gezeugt) zu verschieben bzw. abzubremsen oder zu fixieren. Über die Fixierschiene 40, die mittels der Verbindungskomponente 41 oder mehreren Verbindungskomponenten 41 mit der Schiene 4b verbunden ist, können die Fixiereinrichtungen 6, 7 jeweils ihre Fixier-/Brems-/ oder Abstützwirkung an jedem der beiden Enden der Hubvorrichtung 5 relativ zu der Schiene 4b entfalten.

Die unter Bezug auf die dargestellte Ausführungsform beschriebenen Merkmale der Erfindung, wie beispielsweise die manuelle Hubeinrichtung der ersten Fixiervorrichtung 6 in Fig. 4a, 4b, können auch bei anderen Ausführungsformen der Erfindung vorhanden sein, wie beispielsweise der hydraulischen Hubeinrichtung der ersten Fixiervorrichtung 6 in Fig. 5a, 5b derart, dass die erste Fixiervorrichtung sowohl eine manuelle als auch eine hydraulische Hubeinrichtung umfasst, außer wenn es anders angegeben ist oder sich aus technischen Gründen von selbst verbietet.

### Bezugszeichenliste

- 1: Brücke
- 1a: Oberfläche Brücke
- 1b: Hohlkasten Brücke
- 2: Freivorbaugerät
- 3, 3': Hauptrahmen
- 3": obere Trägeranordnung
- 3‴: untere Trägeranordnung
- 3a-3c, 3'a-3'c: Strebe
- 3d, 3'd: Rahmensockel
- 3dA, 3dA1: Verschiebung Freivorbaugerät
- Q1, Q2, Q3: Querstrebe
- 4a, 4b, 4'a, 4'b: Schiene
- 4a1, 4b1-4b4: Ausnehmung Schiene
- 4b': Breite Ausnehmung Schiene
- 4bP: Markierung Schiene
- 5, 5': Hubvorrichtung
- 5a: Kolben
- 5b: Hubzylinder
- 6: erste Hubvorrichtung
- 6a, 6b: erste Fixierkomponente
- 6a1, 6b1: Grundplatte
- 6a2, 6b2: Halteplatte
- 6a3, 6b3, 7a3: erste Führungsplatte
- 6a4, 6b4: zweite Führungsplatte
- 6a5, 6b5, 7b5: Rast-/Schnappelement
- 6b': Breite Klinke
- 6b": Breite Ausnehmung Grundplatte
- 6b'": Breite Ausnehmung Halteplatte
- 6a3': Ausnehmung erste Führungsplatte
- 6P, 6P1, 6P2: Position erste Fixiervorrichtung relativ zu Schiene
- 6A, 6A1, 6A2: Verschiebung Position erste Fixiervorrichtung relativ zu Schiene
- 7: zweite Hubvorrichtung
- 7a, 7b: zweite Fixierkomponente
- 7a3: erste Führungsplatte
- 7P, P2, 7P3: Position zweite Fixiervorrichtung relativ zu Schiene
- 7A, 7A2, 7A3: Verschiebung Position zweite Fixiervorrichtung relativ zu Schiene
- 8: Steg
- 9: erstes Verbindungselement
- 10: erste Verbindungsplatte1
- 11: zweite Verbindungsplatten
- 12: Riegel
- 13: Sicherungsstift
- 14: dritte Verbindungsplatten
- 15: zweites Verbindungselement
- 16: Durchgangsbohrung
- 18: Schelle
- 18': Position Schelle relativ zu Steg
- 19: Ausnehmung Schelle
- 19', 19": Führungsmittel
- 20: Kniehebel
- 21a, 21b: Hubzylinder Hubeinrichtung
- 22a, 22b: Fassung Grundplatte
- 23a, 23b: zweiter Flansch Hubeinrichtung
- 24a, 24b: erster Flansch Hubeinrichtung
- 25a: Durchgangsbohrung Fassung Grundplatte
- 26: Fixierschicht
- 26L1: Luftspalt Entriegelungsposition
- 26L2: Luftspalt Verriegelungsposition
- 27: Gehäuse Elastikmittel
- 28: Elastikmittel
- 28A: Tiefe Elastikmittel
- 29: Vorspannmittel
- 29S: Vorspannfixiermittel
- 30: Entriegelungshubvorrichtung
- 30a: Kolben Entriegelungshubvorrichtung
- 30b: Hubzylinder Entriegelungshubvorrichtung
- 31: Anschluss Entriegelungshubvorrichtung
- 32: Gegendruckarm
- 33: Gegendruckfixierschicht
- 34: Führungsgehäuse
- 35: Druckquelle
- 36: Wegeventil
- 36A: erste Anschlussleitung
- 36B: zweite Anschlussleitung
- 36A1: erste Leitung Wechselventil
- 36B1: zweite Leitung Wechselventil
- 36A2: erste Leitung Hubvorrichtung
- 36B2: zweite Leitung Hubvorrichtung
- 37: Wechselventil
- 37A: Leitung erste Hubvorrichtung
- 37B: Leitung zweite Hubvorrichtung
- 40: Fixierschiene
- 40A: Achse Fixierschiene
- 40F: Richtung Bremskraft
- 41: Verbindungskomponente
- 42: Rastvorrichtung
- 43: Sockel
- 44: Verbindungssteg
- 45: Löseelement
- 46: Fixierelement
- 46F: Richtung Fixierkraft
- 46V: Vorsprung Fixierelement
- 47: Elastikmittelrahmen
- 47V: Vorsprung Elastikmittelrahmen
- 48: Gegendruckelement
- 48A: Spalt Gegendruckelement zu Elastikmittelrahmen
- 49: Rastkopf
- 50: erstes Kopplungselement
- 51: zweites Kopplungselement
- 52: drittes Kopplungselement
- 53: viertes Kopplungselement
- A: erster Anschluss Hubvorrichtung
- B: zweiter Anschluss Hubvorrichtung
- P: Druckanschluss
- PE: Entriegelungsposition
- PV: Verriegelungsposition
- PA: Abstand zwischen Ent- und Verriegelungsposition
- R1: Vorwärtsrichtung Freivorbaugerät
- T: Tankanschluss
- V1: erster Verzweigungspunkt
- V2: zweiter Verzweigungspunkt

## Patentansprüche

1. Hubantrieb für ein schienengeführtes Freivorbaugerät (2), insbesondere zum Einsatz beim Brückenbau, wobei das Freivorbaugerät (2) einen von zumindest einer Schiene (4a, 4b, 4'a, 4'b) geführten Hauptrahmen (3, 3') zur Aufnahme zumindest einer Schalung umfasst,
- mit einer Hubvorrichtung (5, 5'), wobei ein erstes Ende der Hubvorrichtung (5, 5') ausgebildet ist, mit dem Hauptrahmen (3, 3') verbunden zu sein, und ein dem ersten Ende gegenüberliegendes zweites Ende der Hubvorrichtung (5, 5') bei einer Verbindung des ersten Endes der Hubvorrichtung (5, 5') mit dem Hauptrahmen (3, 3') relativ zu dem Hauptrahmen (3, 3') beweglich ist,
- mit einer ersten Fixiervorrichtung (6), die mit dem ersten Ende der Hubvorrichtung (5, 5') verbunden und ausgebildet ist, das erste Ende der Hubvorrichtung (5, 5') bezüglich der zumindest einen Schiene (4a, 4b, 4'a, 4'b) zu fixieren, und
- mit einer zweiten Fixiervorrichtung (7), die mit dem zweiten Ende der Hubvorrichtung (5, 5') verbunden und ausgebildet ist, das zweite Ende der Hubvorrichtung (5, 5') bezüglich der zumindest einen Schiene (4a, 4b, 4'a, 4'b) zu fixieren, wobei die ersten und zweiten Fixiervorrichtungen (6, 7) jeweils reversibel lösbar bezüglich der zumindest einen Schiene (4a, 4b, 4'a, 4'b) fixierbar sind,
wobei der Hubantrieb ausgebildet ist derart, dass die Hubvorrichtung (5, 5') durch die erste Fixiervorrichtung (6) und/oder die zweite Fixiervorrichtung (7) bezüglich der zumindest einen Schiene (4a, 4b, 4'a, 4'b) befestigt werden kann, und, wenn das Freivorbaugerät (2) mit dem ersten Ende der Hubvorrichtung (5, 5') verbunden ist, ein sicheres Verfahren des Freivorbaugerätes (2) möglich ist, ohne dass sich das Freivorbaugerät (2) selbstständig sowohl in der als auch gegen die Verfahrrichtung in Bewegung setzen kann.

2. Hubantrieb nach Anspruch 1, bei dem die Hubvorrichtung (5, 5') derart bezüglich der zumindest einen Schiene (4a, 4b, 4'a, 4'b) fixiert ist, dass
- bei einer Hubbewegung des ersten Endes der Hubvorrichtung (5, 5') in eine Richtung relativ zu der zumindest einen Schiene (4a, 4b, 4'a, 4'b) zur Verschiebung (6A1, 6A2) des Hauptrahmens relativ zu der zumindest einen Schiene (4a, 4b, 4'a, 4'b) die zweite Fixiervorrichtung (7) bezüglich der zumindest einen Schiene (4a, 4b, 4'a, 4'b) fixiert ist und
- bei einer Hubbewegung des zweiten Endes der Hubvorrichtung (5, 5') in die eine Richtung relativ zu der zumindest einen Schiene (4a, 4b, 4'a, 4'b) die erste Fixiervorrichtung (6) bezüglich der zumindest einen Schiene (4a, 4b, 4'a, 4'b) fixiert ist.

3. Hubantrieb nach Anspruch 1 oder 2, bei dem der Hauptrahmen (3, 3') über ein Rollen- oder Wälzlager von der zumindest einen Schiene (4a, 4b, 4'a, 4'b) geführt ist und die ersten und zweiten Fixiervorrichtungen (6, 7) in sich entsprechender oder gleicher Form ausgeführt sind.

4. Hubantrieb nach einem der vorhergehenden Ansprüche, bei dem die ersten und zweiten Fixiervorrichtungen (6, 7) jeweils mittels Form- und/oder Kraftschluss bezüglich der zumindest einen Schiene (4a, 4b, 4'a, 4'b) fixierbar, insbesondere an der Schiene (4a, 4b, 4'a, 4'b) und/oder an zumindest einer mit der Schiene verbundenen Fixierschiene (40) befestigbar sind.

5. Hubantrieb nach Anspruch 4, bei dem zumindest eine der Fixiervorrichtungen (6, 7) zumindest eine Fixierschicht (26) oder ein Fixierelement (46) zur Anlage an der zumindest einen Schiene (4a, 4b, 4'a, 4'b) oder an der zumindest einen mit der Schiene verbundenen Fixierschiene (40) im fixierten Zustand umfasst und eine Entriegelungshubvorrichtung (30) eingerichtet ist, mit der Fixierschicht (26) oder dem Fixierelement (46) und einem Elastikmittel (28) derart zusammenzuwirken, dass die Fixierschicht (26) oder das Fixierelement (46) durch das Elastikmittel (28) an der zumindest einen Schiene (4a, 4b, 4'a, 4'b) oder an der zumindest einen mit der Schiene verbundenen Fixierschiene (40) zum Fixieren der Fixiervorrichtung (6, 7) anliegt, wenn die Entriegelungshubvorrichtung (30) eingefahren und/oder au-ßer Betrieb ist.

6. Hubantrieb nach einem der Ansprüche 4 oder 5, bei dem zumindest eine der Fixiervorrichtungen (6, 7) zumindest ein Rast-/Schnappelement (6a5, 6b5, 7b5), beispielsweise in Form einer Klinke oder klappbaren Rastnase, umfasst und die zumindest eine Schiene (4a, 4b, 4'a, 4'b) oder Fixierschiene (40) in deren Längsrichtung Ausnehmungen (4b1-4b3) und/oder Vertiefungen umfasst, in die das zumindest eine Rast-/Schnappelement (6a5, 6b5, 7b5) eingreifen kann, um die Fixiervorrichtung (6, 7) jeweils bezüglich der zumindest einen Schiene (4a, 4b, 4'a, 4'b) zu fixieren.

7. Hubantrieb nach Anspruch 6, bei dem eine Länge (5aA1, 5aA2) eines Hubs der Hubvorrichtung (5, 5') größer oder gleich einem Abstand (4bA) von den in Längsrichtung der zumindest einen Schiene (4a, 4b, 4'a, 4'b) oder Fixierschiene (40) nebeneinanderliegenden Ausnehmungen (4b1, 4b2; 4b2, 4b3) und/oder Vertiefungen gewählt ist, so dass bei Fixierung der Fixiervorrichtung (6, 7) bezüglich der zumindest einen Schiene (4a, 4b, 4'a, 4'b) die Länge (5aA1, 5aA2, 5aA3) des Hubs ausreicht, um den Hauptrahmen (3, 3') um den Abstand (4bA) der nebeneinanderliegenden Ausnehmungen (4b1, 4b2; 4b2, 4b3) und/oder Vertiefungen zu verschieben.

8. Hubantrieb nach Anspruch 6 oder 7, bei dem die Fixiervorrichtung (6, 7) zumindest eine manuelle, hydraulische, pneumatische oder elektromotorische Hubeinrichtung (18-20; 21a-24a; 21b-24b) zur Ausführung einer linearen Translationsbewegung umfasst, die ausgebildet ist, einen reversiblen Eingriff des zumindest einen Rast-/Schnappelementes (6a5, 6b5, 7b5) in die Ausnehmung (4b1-4b3) oder Vertiefung der zumindest einen Schiene (4a, 4b, 4'a, 4'b) oder Fixierschiene (40) zu gewährleisten.

9. Hubantrieb nach einem der Ansprüche 6 bis 8, bei dem die ersten und zweiten Fixiervorrichtungen (6, 7) jeweils eine Klinke (6a5, 6b5) pro Schiene (4a, 4b, 4'a, 4'b) umfassen, so dass jeder Schiene (4a, 4b, 4'a, 4'b) insgesamt zwei Klinken (6a5, 6b5, 7b5) der ersten und zweiten Fixiervorrichtungen (6, 7) zusammen zugeordnet sind und der Hubantrieb des Freivorbaugerätes (2) insgesamt entweder zwei Schienen (4a, 4b; 4'a, 4'b) und vier Klinken (6a5, 6b5, 7b5) oder vier Schienen (4a, 4b; 4'a, 4'b) und acht Klinken (6a5, 6b5, 7b5) umfasst, wenn das Freivorbaugerät (2) von zwei oder vier zueinander parallel angeordneten Schienen (4a, 4b; 4'a, 4'b) geführt ist.

10. Hubantrieb nach Anspruch 9, bei dem die sich in einer Richtung senkrecht zur Längsrichtung jeder Schiene (4a, 4b, 4'a, 4'b) gegenüberliegenden Klinken (6a5, 6b5) der jeweils ersten (6) und/oder zweiten Fixiervorrichtungen (7) beider Schienen über einen Steg (8) miteinander verbunden sind.

11. Hubantrieb nach Anspruch 10, bei dem die manuelle Hubeinrichtung (18-20) einen drehbaren Kniehebel (20) umfasst, beispielsweise in Form einer Stange, Welle oder eines Stabes, dessen eines Hebelarmende ungefähr mittig zwischen den sich senkrecht zur Längsrichtung jeder Schiene (4a, 4b, 4'a, 4'b) gegenüberliegenden Klinken (6a5, 6b5) drehbar an den Steg (8) gekoppelt ist, der ausgebildet ist, die über den Steg (8) miteinander verbundenen Klinken (6a5, 6b5) der ersten Fixiervorrichtungen (6) beider Schienen (4a, 4b; 4'a, 4'b) und/oder der zweiten Fixiervorrichtungen (7) beider Schienen (4a, 4b; 4'a, 4'b) gemeinsam zu bewegen.

12. Hubantrieb nach Anspruch 10 oder 11, bei dem zumindest die eine hydraulische, pneumatische oder elektromotorische Hubeinrichtung (21a-24a; 21b-24b), bevorzugt zwei dieser Hubeinrichtungen, an den Steg (8) gekoppelt und ausgebildet ist/sind, die über den Steg (8) miteinander verbundenen Klinken (6a5, 6b5) der ersten Fixiervorrichtungen (6) beider Schienen (4a, 4b, 4'a, 4'b) und/oder der zweiten Fixiervorrichtungen (7) beider Schienen (4a, 4b, 4'a, 4'b) gemeinsam zu bewegen.

13. Hubantrieb nach einem der Ansprüche 8 bis 12, der eine Steuerung umfasst, die so eingerichtet ist, dass die hydraulische oder pneumatische Hubeinrichtung (21a-24a, 21b-24b) mit einem bereits vorhandenen Hydraulik- oder Pneumatikaggregat, beispielsweise zum Verschieben des Hauptrahmens (3, 3') mittels der Hubvorrichtung (5, 5') oder zum Verschieben einer an dem Hauptrahmen (3, 3') befestigten oberen (3") und/oder unteren Trägeranordnung (3‴) relativ zu dem Hauptrahmen (3, 3'), oder einem von dem vorhandenen Hydraulik- oder Pneumatikaggregat separaten Hydraulik- oder Pneumatikaggregat angesteuert werden kann.

14. Hubantrieb nach Anspruch 13, bei dem die Steuerung so eingerichtet ist, dass jedes Rast-/Schnappelement (6a5, 6b5, 7b5) einzeln oder mehrere Rast-/Schnappelemente (6a5, 6b5, 7b5), beispielsweise sämtliche Rast-/Schnappelemente der ersten (6) oder zweiten Fixiervorrichtungen (7), gemeinsam über ein Hydraulik- oder Pneumatikaggregat angesteuert werden kann/können.

15. Hubantrieb nach Anspruch 13 oder 14, bei dem die Steuerung so eingerichtet ist, dass die Rast-/Schnappelemente (6a5, 6b5, 7b5) mittels der einen oder mehreren hydraulischen, pneumatischen oder elektromotorischen Hubeinrichtung(en) (21a-24a, 21b-24b) von der zumindest einen Schiene (4a, 4b, 4'a, 4'b) oder Fixierschiene (40) gelöst werden können, und die Rast-/Schnappelemente (6a5, 6b5, 7a5) selbstständig durch die Schwerkraft und/oder durch eine andere Kraft, z. B. eine Federkraft einer Feder oder eines anderen elastischen Mittels, also unter Vermeidung der Ansteuerung der einen oder mehreren hydraulischen, pneumatischen oder elektromotorischen Hubeinrichtung(en), in die Ausnehmungen (4b1, 4b2, 4b3) und/oder Vertiefungen der zumindest einen Schiene (4a, 4b, 4'a, 4'b) oder Fixierschiene (40) eingreifen können.

16. Hubantrieb nach einem der vorhergehenden Ansprüche, bei dem die Hubvorrichtung (5, 5') als Hydraulikzylinder, Spindelantrieb oder Zahnstangenantrieb, wobei der Spindel- oder Zahnstangenantrieb beispielsweise von einem Elektromotor angetrieben ist, Aktuator oder Linearantrieb ausgeführt ist.

17. Schienengeführtes Freivorbaugerät (2), das einen Hubantrieb nach einem der vorhergehenden Ansprüche umfasst.

18. Verfahren zum Verschieben eines schienengeführten Freivorbaugerätes (2), insbesondere zum Einsatz beim Brückenbau, mit einem Hubantrieb nach einem der Ansprüche 1 bis 16 und den folgenden Schritten:
- Fixieren der zweiten Fixiervorrichtung (7) bezüglich der zumindest einen Schiene (4a, 4b, 4'a, 4'b) bei zumindest teilweise eingefahrener oder zumindest teilweise ausgefahrener Hubvorrichtung (5, 5'),
- Ausführen der Hubbewegung des ersten Endes der Hubvorrichtung (5, 5') in die eine Richtung relativ zu der zumindest einen Schiene (4a, 4b, 4'a, 4'b) entweder als ein Aufeinanderzubewegen des ersten Endes der Hubvorrichtung (5, 5') auf das zweite Ende der Hubvorrichtung (5, 5') oder ein Voneinanderwegbewegen des ersten Endes der Hubvorrichtung (5, 5') von dem zweiten Ende der Hubvorrichtung (5, 5'), wobei der an dem ersten Ende der Hubvorrichtung befestigte Hauptrahmen in die eine Richtung relativ zu der zumindest einen Schiene (4a, 4b, 4'a, 4'b) in deren Längsrichtung verschoben wird,
- Fixieren der ersten Fixiervorrichtung (6) bezüglich der zumindest einen Schiene (4a, 4b, 4'a, 4'b) nach Abschluss des Ausführens der Hubbewegung der Hubvorrichtung (5, 5') in die eine Richtung und Lösen der zweiten Fixiervorrichtung (7) von der zumindest einen Schiene (4a, 4b, 4'a, 4'b), und
- Ausführen der Hubbewegung des zweiten Endes der Hubvorrichtung (5, 5') in die eine Richtung relativ zu der zumindest einen Schiene (4a, 4b, 4'a, 4'b), wobei der Hauptrahmen (3, 3') durch die erste Fixiervorrichtung (6) bezüglich der zumindest einen Schiene (4a, 4b, 4'a, 4'b) fixiert wird und die zweite Fixiervorrichtung (7) in die eine Richtung relativ zu der zumindest einen Schiene (4a, 4b, 4'a, 4'b) in deren Längsrichtung verschoben wird derart, dass, wenn das Freivorbaugerät (5, 5') mit dem ersten Ende der Hubvorrichtung (5, 5') verbunden ist, ein sicheres Verfahren des Freivorbaugerätes (2) erfolgt, ohne dass sich das Freivorbaugerät (2) selbstständig sowohl in der als auch gegen die Verfahrrichtung in Bewegung setzen kann.

19. Verfahren nach Anspruch 18, bei dem die zweite Fixiervorrichtung (7) bezüglich der zumindest einen Schiene (4a, 4b, 4'a, 4'b), insbesondere von der zumindest einen Schiene (4a, 4b, 4'a, 4'b) oder von einer mit der Schiene verbundenen Fixierschiene (40), erst gelöst wird, wenn die erste Fixiervorrichtung (6) bezüglich der zumindest einen Schiene (4a, 4b, 4'a, 4'b) nach Abschluss des Ausführens der Hubbewegung der Hubvorrichtung (5, 5') in die eine Richtung fixiert ist.

20. Verfahren nach Anspruch 18 oder 19, bei dem das Ausführen der Hubbewegung der Hubvorrichtung (5, 5') in die eine und andere Richtung jeweils teilweise oder vollständig und von der Länge (5aA1, 5aA2, 5aA3) des Hubs her in gleichem Umfang erfolgt.

21. Verfahren nach einem der Ansprüche 18 bis 20, bei dem die Verfahrensschritte nach Anspruch 15 als ein Zyklus definiert werden und der Zyklus so oft durchlaufen wird, bis der Hauptrahmen (3, 3') um eine vorbestimmte Verschiebung in die eine Richtung, beispielsweise eine Länge eines mit dem Freivorbaugerät (2) zu betonierenden Betonierabschnittes, relativ zu der zumindest einen Schiene (4a, 4b, 4'a, 4'b) verschoben ist.

22. Verfahren nach einem der Ansprüche 18 bis 21, bei dem die Fixiervorrichtungen (6, 7) jeweils zumindest eine manuelle, hydraulische, pneumatische oder elektromotorische Hubeinrichtung (18-20; 21a-24a; 21b-24b) zur Ausführung einer linearen Translationsbewegung umfassen, die ausgebildet ist, die Fixiervorrichtungen (6, 7) jeweils reversibel lösbar bezüglich der zumindest einen Schiene (4a, 4b, 4'a, 4'b) zu fixieren und bezüglich der zumindest einen Schiene (4a, 4b, 4'a, 4'b) zu lösen, und das Fixieren der jeweiligen Fixiervorrichtung (6, 7) bezüglich der zumindest einen Schiene (4a, 4b, 4'a, 4'b) selbstständig durch Einsatz der Schwerkraft und/oder einer anderen Kraft, z. B. einer Federkraft einer Feder oder eines anderen elastischen Mittels, also unter Vermeidung einer Betätigung und/oder Ansteuerung der jeweiligen manuellen, hydraulischen, pneumatischen oder elektromotorischen Hubeinrichtung (18-20; 21a-24a; 21b-24b) durch Eingriff zumindest eines Rast-/Schnappelementes (6a5, 6b5, 7b5) in eine Ausnehmung (4b1-4b3) oder Vertiefung der zumindest einen Schiene (4a, 4b, 4'a, 4'b) oder einer/der mit der Schiene (4a, 4b, 4'a, 4'b) verbundenen Fixierschiene (40) erfolgt.

## Claims

1. Lifting drive for a rail-guided cantilever construction device (2), in particular for use in bridge construction, the cantilever construction device (2) comprising a main frame (3, 3') guided by at least one rail (4a, 4b, 4'a, 4'b) for receiving at least one formwork,
- with a lifting device (5, 5'), wherein a first end of the lifting device (5, 5') is designed to be connected to the main frame (3, 3'), and a second end of the lifting device (5, 5') opposite the first end is movable relative to the main frame (3, 3') when the first end of the lifting device (5, 5') is connected to the main frame (3, 3'),
- with a first fixing device (6), which is connected to the first end of the lifting device (5, 5') and is designed to fix the first end of the lifting device (5, 5') with respect to the at least one slide (4a, 4b, 4'a, 4'b), and
- with a second fixing device (7), which is connected to the second end of the lifting device (5, 5') and is designed to fix the second end of the lifting device (5, 5') with respect to the at least one rail (4a, 4b, 4'a, 4'b), wherein the first and second fixing devices (6, 7) can each be reversibly releasably fixed with respect to the at least one rail (4a, 4b, 4'a, 4'b),
wherein the lifting drive is designed such that the lifting device (5, 5') can be fixed with respect to the at least one rail (4a, 4b, 4'a, 4'b) by the first fixing device (6) and/or the second fixing device (7), and, when the cantilevered attachment (2) is connected to the first end of the lifting device (5, 5'), safe movement of the cantilevered attachment (2) is possible without the cantilevered attachment (2) being able to move independently both in and against the direction of travel.

2. Lifting drive according to claim 1, in which the lifting device (5, 5') is fixed with respect to the at least one rail (4a, 4b, 4'a, 4'b) in such a way that
- during a lifting movement of the first end of the lifting device (5, 5') in a direction relative to the at least one rail (4a, 4b, 4'a, 4'b) for displacement (6A1, 6A2) of the main frame relative to the at least one rail (4a, 4b, 4'a, 4'b), the second fixing device (7) is fixed relative to the at least one rail (4a, 4b, 4'a, 4'b), and
- during a lifting movement of the second end of the lifting device (5, 5') in one direction relative to the at least one rail (4a, 4b, 4'a, 4'b), the first fixing device (6) is fixed with respect to the at least one rail (4a, 4b, 4'a, 4'b).

3. Lifting drive according to claim 1 or 2, in which the main frame (3, 3') is guided by the at least one rail (4a, 4b, 4'a, 4'b) via a roller or roller bearing and the first and second fixing devices (6, 7) are designed in a corresponding or identical form.

4. Lifting drive according to one of the preceding claims, in which the first and second fixing devices (6, 7) can each be fixed by means of positive and/or frictional locking with respect to the at least one rail (4a, 4b, 4'a, 4'b), in particular can be fastened to the rail (4a, 4b, 4'a, 4'b) and/or to at least one guide rail (40) connected to the rail.

5. Lifting drive according to claim 4, in which at least one of the fixing devices (6, 7) comprises at least one fixing layer (26) or a fixing element (46) for bearing against the at least one rail (4a, 4b, 4'a, 4'b) or against the at least one fixing rail (40) connected to the rail in the fixed state and an unlocking lifting device (30) is set up, cooperating with the fixing layer (26) or the fixing element (46) and an elastic means (28) in such a way that the fixing layer (26) or the fixing element (46) rests against the at least one rail (4a, 4b, 4'a, 4'b) or against the at least one fixing rail (40) connected to the rail by the elastic means (28) for fixing the fixing device (6, 7) when the unlocking lifting device (30) is retracted and/or out of operation.

6. Lifting actuator according to one of claims 4 or 5, wherein at least one of the fixing devices (6, 7) comprises at least one latching/snapping element (6a5, 6b5, 7b5), for example in the form of a pawl or hinged latching lug, and the at least one rail (4a, 4b, 4'a, 4'b) or fixing rail (40) comprises recesses (4b1-4b3) and/or indentations in the longitudinal direction thereof, in which the at least one latching/snapping element (6a5, 6b5, 7b5) can engage in order to fix the fixing device (6, 7) in each case with respect to the at least one rail (4a, 4b, 4'a, 4'b).

7. Lift drive according to claim 6, in which a length (5aA1, 5aA2) of a stroke of the lifting device (5, 5') is greater than or equal to a distance (4bA) from the recesses (4b1, 4b2, 4b3) and/or depressions lying next to one another in the longitudinal direction of the at least one rail (4a, 4b, 4'a, 4'b) or fixing rail (40); 4b2, 4b3) and/or recesses is selected so that, when the fixing device (6, 7) is fixed with respect to the at least one rail (4a, 4b, 4'a, 4'b), the length (5aA1, 5aA2, 5aA3) of the stroke is sufficient to displace the main frame (3, 3') by the distance (4bA) between the adjacent recesses (4b1, 4b2; 4b2, 4b3) and/or recesses.

8. Lifting drive according to claim 6 or 7, wherein the fixing device (6, 7) comprises at least one manual, hydraulic, pneumatic or electromotive lifting device (18-20; 21a-24a; 21b-24b) for executing a linear translational movement, which is designed to ensure reversible engagement of the at least one latching/snapping element (6a5, 6b5, 7b5) in the recess (4b1-4b3) or depression of the at least one rail (4a, 4b, 4'a, 4'b) or fixing rail (40).

9. Lifting drive according to any one of claims 6 to 8, wherein the first and second fixing devices (6, 7) each comprise one pawl (6a5, 6b5) per rail (4a, 4b, 4'a, 4'b), so that each rail (4a, 4b, 4'a, 4'b), a total of two pawls (6a5, 6b5, 7b5) of the first and second fixing devices (6, 7) are assigned together and the lifting drive of the cantilevered mounting device (2) is assigned a total of either two rails (4a, 4b; 4'a, 4'b) and four pawls (6a5, 6b5, 7b5) or four rails (4a, 4b; 4'a, 4'b) and eight pawls (6a5, 6b5, 7b5), if the cantilever mounting device (2) is guided by two or four rails (4a, 4b; 4'a, 4'b) arranged parallel to one another.

10. Lifting drive according to claim 9, in which the pawls (6a5, 6b5) of the respective first (6) and/or second fixing devices (7) of both rails, which pawls lie opposite one another in a direction perpendicular to the longitudinal direction of each rail (4a, 4b, 4'a, 4'b), are connected to one another via a web (8).

11. Lifting drive according to claim 10, in which the manual lifting device (18-20) comprises a rotatable toggle lever (20), for example in the form of a rod, shaft or bar, one end of the lever arm of which is located approximately centrally between the rails (4a, 4b, 4'a, 4'b) perpendicular to the longitudinal direction of each rail (4a, 4b, 4'a, 4'b) is rotatably coupled to the web (8), which is designed to connect the pawls (6a5, 6b5) of the first fixing devices (6) of the two rails (4a, 4b, 4'a, 4'b), which are connected to each other via the web (8), to each other; 4'a, 4'b) and/or the second fixing devices (7) of both rails (4a, 4b; 4'a, 4'b), which are connected to one another via the web (8).

12. Lifting drive according to claim 10 or 11, in which at least the one hydraulic, pneumatic or electromotive lifting device (21a-24a; 21b-24b), preferably two of these lifting devices, is/are coupled to the web (8) and designed to move the pawls (6a5, 6b5) of the first fixing devices (6) of both rails (4a, 4b, 4'a, 4'b) and/or of the second fixing devices (7) of both rails (4a, 4b, 4'a, 4'b), which are connected to one another via the web (8), together.

13. Lifting drive according to any one of claims 8 to 12, comprising a control system which is set up so that the hydraulic or pneumatic lifting device (21a-24a, 21b-24b) is connected to an already existing hydraulic or pneumatic unit, for example for displacing the main frame (3, 3') by means of the lifting device (5, 5') or for displacing an upper (3") and/or lower support arrangement (3‴) fixed to the main frame (3, 3') relative to the main frame (3, 3'), or a hydraulic or pneumatic unit separate from the existing hydraulic or pneumatic unit.

14. Lifting drive according to claim 13, in which the control is set up in such a way that each latching/snapping element (6a5, 6b5, 7b5) can be controlled individually or several latching/snapping elements (6a5, 6b5, 7b5), for example all latching/snapping elements of the first (6) or second fixing devices (7), can be controlled jointly via a hydraulic or pneumatic unit.

15. Lifting drive according to claim 13 or 14, wherein the control unit is arranged such that the latching/snapping elements (6a5, 6b5, 7b5) are moved by means of the one or more hydraulic, pneumatic or electric motor lifting device(s) (21a-24a, 21b-24b) from the at least one rail (4a, 4b, 4'a, 4'b) or fixing rail (40), and the latching/snapping elements (6a5, 6b5, 7a5) can be released independently by gravity and/or by another force, e.g. a spring force of a spring or a spring force of a fixing rail (40). The latching/snapping elements (6a5, 6b5, 7a5) can engage independently in the recesses (4b1, 4b2, 4b3) and/or indentations of the at least one rail (4a, 4b, 4'a, 4'b) or fixing rail (40) by gravity and/or by another force, e.g. a spring force of a spring or another elastic means, i.e. without activating the one or more hydraulic, pneumatic or electric motor-driven lifting device(s).

16. Lifting drive according to one of the preceding claims, in which the lifting device (5, 5') is designed as a hydraulic cylinder, spindle drive or rack and pinion drive, wherein the spindle or rack and pinion drive is driven, for example, by an electric motor, actuator or linear drive.

17. Rail-guided cantilevered attachment (2) comprising a lifting drive according to one of the preceding claims.

18. Method for displacing a rail-guided cantilever construction device (2), in particular for use in bridge construction, with a lifting drive according to one of claims 1 to 16 and the following steps:
- Fixing the second fixing device (7) with respect to the at least one rail (4a, 4b, 4'a, 4'b) with the lifting device (5, 5') at least partially retracted or at least partially extended,
- executing the lifting movement of the first end of the lifting device (5, 5') in the one direction relative to the at least one rail (4a, 4b, 4'a, 4'b) either as a movement of the first end of the lifting device (5, 5') towards the second end of the lifting device (5, 5') or moving the first end of the lifting device (5, 5') away from the second end of the lifting device (5, 5'), wherein the main frame attached to the first end of the lifting device is displaced in one direction relative to the at least one rail (4a, 4b, 4'a, 4'b) in the longitudinal direction thereof,
- fixing the first fixing device (6) with respect to the at least one rail (4a, 4b, 4'a, 4'b) after completion of the execution of the lifting movement of the lifting device (5, 5') in the one direction and releasing the second fixing device (7) from the at least one rail (4a, 4b, 4'a, 4'b), and
- executing the lifting movement of the second end of the lifting device (5, 5') in the one direction relative to the at least one rail (4a, 4b, 4'a, 4'b), wherein the main frame (3, 3') is fixed by the first fixing device (6) with respect to the at least one rail (4a, 4b, 4'a, 4'b) and the second fixing device (7) is moved in the one direction relative to the at least one rail (4a, 4b, 4'a, 4'b), 4b, 4'a, 4'b) in its longitudinal direction in such a way that, when the cantilever mounting device (5, 5') is connected to the first end of the lifting device (5, 5'), the cantilever mounting device (2) is moved safely without the cantilever mounting device (2) being able to move independently both in and against the direction of travel.

19. Method according to claim 18, in which the second fixing device (7) is released with respect to the at least one rail (4a, 4b, 4'a, 4'b), in particular from the at least one rail (4a, 4b, 4'a, 4'b) or from a fixing rail (40) connected to the rail, only when the first fixing device (6) is fixed with respect to the at least one rail (4a, 4b, 4'a, 4'b) after completion of the execution of the lifting movement of the lifting device (5, 5') in one direction.

20. Method according to claim 18 or 19, in which the execution of the lifting movement of the lifting device (5, 5') in one and the other direction is carried out partially or completely in each case and to the same extent in terms of the length (5aA1, 5aA2, 5aA3) of the stroke.

21. Method according to one of claims 18 to 20, in which the method steps according to claim 15 are defined as a cycle and the cycle is run through so often until the main frame (3, 3') is displaced by a predetermined displacement in the one direction, for example a length of a concreting section to be concreted with the cantilever device (2), relative to the at least one rail (4a, 4b, 4'a, 4'b).

22. Method according to any one of claims 18 to 21, wherein the fixing devices (6, 7) each comprise at least one manual, hydraulic, pneumatic or electromotive lifting device (18-20; 21a-24a; 21b-24b) for executing a linear translation movement, which is designed to fix the fixing devices (6, 7) in each case reversibly releasably with respect to the at least one rail (4a, 4b, 4'a, 4'b) and to move with respect to the at least one rail (4a, 4b, 4'a, 4'b), and the fixing of the respective fixing device (6, 7) with respect to the at least one rail (4a, 4b, 4'a, 4'b) can be carried out independently by the use of gravity and/or another force, e.g. a force of gravity. B. a spring force of a spring or another elastic means, i.e. avoiding actuation and/or control of the respective manual, hydraulic, pneumatic or electric motor-driven lifting device (18-20; 21a-24a; 21b-24b) by engagement of at least one latching/snapping element (6a5, 6b5, 7b5) in a recess (4b1-4b3) or depression of the at least one rail (4a, 4b, 4'a, 4'b) or of a fixing rail (40) connected to the rail (4a, 4b, 4'a, 4'b).

## Revendications

1. Dispositif de levage pour un appareil de construction libre (2) guidé par des rails, en particulier pour l'utilisation dans la construction de ponts, l'appareil de construction libre (2) comprenant un cadre principal (3, 3') guidé par au moins un rail (4a, 4b, 4'a, 4'b) pour recevoir au moins un coffrage,
- avec un dispositif de levage (5, 5'), une première extrémité du dispositif de levage (5, 5') étant conçue pour être reliée au cadre principal (3, 3'), et une deuxième extrémité du dispositif de levage (5, 5') opposée à la première extrémité étant mobile par rapport au cadre principal (3, 3') lors d'une liaison de la première extrémité du dispositif de levage (5, 5') avec le cadre principal (3, 3'),
- avec un premier dispositif de fixation (6) qui est relié à la première extrémité du dispositif de levage (5, 5') et qui est conçu pour fixer la première extrémité du dispositif de levage (5, 5') par rapport à la au moins une coulisse (4a, 4b, 4'a, 4'b), et
- avec un deuxième dispositif de fixation (7) qui est relié à la deuxième extrémité du dispositif de levage (5, 5') et qui est conçu pour fixer la deuxième extrémité du dispositif de levage (5, 5') par rapport à l'au moins un rail (4a, 4b, 4'a, 4'b), les premier et deuxième dispositifs de fixation (6, 7) pouvant être fixés chacun de manière réversible et amovible par rapport à l'au moins un rail (4a, 4b, 4'a, 4'b),
l'entraînement de levage étant conçu de telle sorte que le dispositif de levage (5, 5') peut être fixé par le premier dispositif de fixation (6) et/ou le deuxième dispositif de fixation (7) par rapport à l'au moins un rail (4a, 4b, 4'a, 4'b), et, lorsque l'appareil à structure libre (2) est relié à la première extrémité du dispositif de levage (5, 5'), un déplacement sûr de l'appareil à structure libre (2) est possible sans que l'appareil à structure libre (2) puisse se mettre en mouvement de manière autonome aussi bien dans le sens de déplacement que dans le sens contraire.

2. Dispositif de levage selon la revendication 1, dans lequel le dispositif de levage (5, 5') est axé par rapport à l'au moins un rail (4a, 4b, 4'a, 4'b) de telle manière que
- lors d'un mouvement de levage de la première extrémité du dispositif de levage (5, 5') dans une direction par rapport au au moins un rail (4a, 4b, 4'a, 4'b) pour déplacer (6A1, 6A2) le cadre principal par rapport au au moins un rail (4a, 4b, 4'a, 4'b), le deuxième dispositif de fixation (7) est fixé par rapport au au moins un rail (4a, 4b, 4'a, 4'b) et
- lors d'un mouvement de levage de la deuxième extrémité du dispositif de levage (5, 5') dans la première direction par rapport à l'au moins un rail (4a, 4b, 4'a, 4'b), le premier dispositif de fixation (6) est fixé par rapport à l'au moins un rail (4a, 4b, 4'a, 4'b).

3. Dispositif de levage selon la revendication 1 ou 2, dans lequel le cadre principal (3, 3') est guidé par l'intermédiaire d'un palier à rouleaux ou à roulement par l'au moins un rail (4a, 4b, 4'a, 4'b) et les premier et deuxième dispositifs de fixation (6, 7) sont réalisés sous une forme correspondante ou identique.

4. Dispositif de levage selon l'une des revendications précédentes, dans lequel les premiers et deuxièmes dispositifs de fixation (6, 7) peuvent être fixés chacun par complémentarité de forme et/ou de force par rapport à l'au moins un rail (4a, 4b, 4'a, 4'b), en particulier peuvent être fixés au rail (4a, 4b, 4'a, 4'b) et/ou à au moins un rail de suspension (40) relié au rail.

5. Dispositif de levage selon la revendication 4, dans lequel au moins l'un des dispositifs de fixation (6, 7) comprend au moins une couche de fixation (26) ou un élément de fixation (46) pour l'appui sur le au moins un rail (4a, 4b, 4'a, 4'b) ou sur le au moins un rail de fixation (40) relié au rail à l'étatfixé et un dispositif de levage de déverrouillage (30) est aménagé, coopérer avec la couche de fixation (26) ou l'élément de fixation (46) et un moyen élastique (28) de telle sorte que la couche de fixation (26) ou l'élément de fixation (46) s'appuie par le moyen élastique (28) sur le au moins un rail (4a, 4b, 4'a, 4'b) ou sur le au moins un rail de fixation (40) relié au rail pour fixer le dispositif de fixation (6, 7) lorsque le dispositif de levage de déverrouillage (30) est rentré et/ou hors service.

6. Dispositif de levage selon l'une des revendications 4 ou 5, dans lequel au moins l'un des dispositifs de fixation (6, 7) comprend au moins un élément d'encliquetage/cliquetage (6a5, 6b5, 7b5), par exemple sous la forme d'un cliquet ou d'un ergot d'encliquetage rabattable, et l'au moins un rail (4a, 4b, 4'a, 4'b) ou rail de fixation (40) comprend dans sa direction longitudinale des évidements (4b1-4b3) et/ou des creux dans lesquels l'au moins un élément d'encliquetage/cliquetage (6a5, 6b5, 7b5) peut s'engager pour fixer le dispositif de fixation (6, 7) respectivement par rapport à l'au moins un rail (4a, 4b, 4'a, 4'b).

7. Dispositif de levage selon la revendication 6, dans lequel une longueur (5aA1, 5aA2) d'une course du dispositif de levage (5, 5') est supérieure ou égale à une distance (4bA) des évidements (4b1, 4b2 ; 4b2, 4b3) et/ou des creux, de sorte que, lors de la fixation du dispositif de fixation (6, 7) par rapport à l'au moins un rail (4a, 4b, 4'a, 4'b), la longueur (5aA1, 5aA2, 5aA3) de la course est suffisante pour déplacer le cadre principal (3, 3') de la distance (4bA) des évidements (4b1, 4b2 ; 4b2, 4b3) et/ou des creux juxtaposés.

8. Dispositif de levage selon la revendication 6 ou 7, dans lequel le dispositif de fixation (6, 7) comprend au moins un dispositif de levage manuel, hydraulique, pneumatique ou électromoteur (18-20 ; 21a-24a ; 21b-24b) pour effectuer un mouvement de translation linéaire, configuré pour assurer un engagement réversible de l'au moins un élément d'encliquetage/cliquetage (6a5, 6b5, 7b5) dans l'évidement (4b1-4b3) ou la cavité de l'au moins un rail (4a, 4b, 4'a, 4'b) ou rail de fixation (40).

9. Dispositif de levage selon l'une quelconque des revendications 6 à 8, dans lequel les premier et deuxième dispositifs de fixation (6, 7) comprennent chacun un cliquet (6a5, 6b5) par rail (4a, 4b, 4'a, 4'b), de sorte que chaque rail (4a, 4b, 4'a, 4'b), deux cliquets (6a5, 6b5, 7b5) des premier et deuxième dispositifs de fixation (6, 7) sont associés ensemble et l'entraînement de levage de l'appareil de construction libre (2) est associé au total soit à deux rails (4a, 4b ; 4'a, 4'b) et quatre cliquets (6a5, 6b5, 7b5) ou quatre rails (4a, 4b ; 4'a, 4'b) et huit cliquets (6a5, 6b5, 7b5) lorsque l'appareil de construction libre (2) est guidé par deux ou quatre rails (4a, 4b ; 4'a, 4'b) disposés parallèlement les uns aux autres.

10. Dispositif de levage selon la revendication 9, dans lequel les cliquets (6a5, 6b5) opposés dans une direction perpendiculaire à la direction longitudinale de chaque rail (4a, 4b, 4'a, 4'b) du premier (6) et/ou du deuxième (7) dispositif de fixation respectif des deux rails sont reliés entre eux par une entretoise (8).

11. Dispositif de levage selon la revendication 10, dans lequel le dispositif de levage manuel (18-20) comprend une genouillère rotative (20), par exemple sous la forme d'une tige, d'un arbre ou d'une barre, dont une extrémité du bras de levier est située approximativement à mi-chemin entre les rails (4a, 4b, 4c, 4d) s'étendant perpendiculairement à la direction longitudinale de chaque rail, 4b, 4'a, 4'b) est couplée de manière rotative à l'entretoise (8), qui est conçue pour relier les cliquets (6a5, 6b5) des premiers dispositifs de fixation (6) des deux rails (4a, 4b, 4'a, 4'b), reliés entre eux par l'entretoise (8) ; 4'a, 4'b) et/ou des deuxièmes dispositifs de fixation (7) des deux rails (4a, 4b ; 4'a, 4'b).

12. Dispositif de levage selon la revendication 10 ou 11, dans lequel au moins l'un des dispositifs de levage hydrauliques, pneumatiques ou à moteur électrique (21a-24a ; 21b-24b), de préférence deux de ces dispositifs de levage, est/sont couplé(s) à l'âme (8) et conçu(s) pour déplacer ensemble les cliquets (6a5, 6b5), reliés entre eux par l'âme (8), des premiers dispositifs de fixation (6) des deux rails (4a, 4b, 4'a, 4'b) et/ou des deuxièmes dispositifs de fixation (7) des deux rails (4a, 4b, 4'a, 4'b).

13. Dispositif de levage selon l'une quelconque des revendications 8 à 12, comprenant une commande agencée pour relier le dispositif de levage hydraulique ou pneumatique (21a-24a, 21b-24b) à un groupe hydraulique ou pneumatique déjà présent, par exemple pour déplacer le cadre principal (3, 3') au moyen du dispositif de levage (5, 5') ou pour déplacer un ensemble de support supérieur (3") et/ou inférieur (3‴) fixé sur le cadre principal (3, 3') par rapport au cadre principal (3, 3'), ou un ensemble hydraulique ou pneumatique séparé de l'ensemble hydraulique ou pneumatique existant.

14. Dispositif de levage selon la revendication 13, dans lequel la commande est agencée de telle sorte que chaque élément d'encliquetage/cliquetage (6a5, 6b5, 7b5) peut être commandé individuellement ou que plusieurs éléments d'encliquetage/cliquetage (6a5, 6b5, 7b5), par exemple tous les éléments d'encliquetage/cli-quetage du premier (6) ou du deuxième dispositif de fixation (7), peuvent être commandés ensemble par un groupe hydraulique ou pneumatique.

15. Dispositif de levage selon la revendication 13 ou 14, dans lequel la commande est agencée de telle sorte que les éléments d'encliquetage/de blocage (6a5, 6b5, 7b5) sont actionnés au moyen du ou des dispositifs de levage hydrauliques, pneumatiques ou électromoteurs (21a-24a, 21b-24b) de l'au moins un rail (4a, 4b, 4'a, 4'b) ou rail de fixation (40), et les éléments d'encliquetage/de blocage (6a5, 6b5, 7a5) peuvent être libérés de manière autonome par la force de gravité et/ou par une autre force, par exemple une force de traction. par exemple une force élastique d'un ressort ou d'un autre moyen élastique, c'est-à-dire en évitant la commande du ou des dispositifs de levage hydrauliques, pneumatiques ou à moteur électrique, dans les évidements (4b1, 4b2, 4b3) et/ou les cavités du ou des rails (4a, 4b, 4'a, 4').

16. Dispositif de levage selon l'une des revendications précédentes, dans lequel le dispositif de levage (5, 5') est réalisé sous la forme d'un vérin hydraulique, d'un entraînement à vis ou d'un entraînement à crémaillère, l'entraînement à vis ou à crémaillère étant par exemple entraîné par un moteur électrique, d'un actionneur ou d'un entraînement linéaire.

17. Appareil de construction libre (2) guidé sur des rails, qui comprend un entraînement de levage selon l'une des revendications précédentes.

18. Procédé de déplacement d'un appareil de construction en porte-à-faux (2) guidé par des rails, en particulier pour la construction de ponts, avec un entraînement de levage selon l'une des revendications 1 à 16 et les étapes suivantes :
- Fixer le deuxième dispositif de fixation (7) par rapport à au moins un rail (4a, 4b, 4'a, 4'b) lorsque le dispositif de levage (5, 5') est au moins partiellement rentré ou au moins partiellement sorti,
- Exécution du mouvement de levage de la première extrémité du dispositif de levage (5, 5') dans une direction par rapport à l'au moins un rail (4a, 4b, 4'a, 4'b) soit comme un mouvement de rapprochement de la première extrémité du dispositif de levage (5, 5') vers la deuxième extrémité du dispositif de levage (5, 5'), soit comme un mouvement d'éloignement de la première extrémité du dispositif de levage (5, 5') vers la deuxième extrémité du dispositif de levage (5, 5'), 5'), soit en éloignant la première extrémité du dispositif de levage (5, 5') de la deuxième extrémité du dispositif de levage (5, 5'), le cadre principal fixé à la première extrémité du dispositif de levage étant déplacé dans ladite direction par rapport audit au moins un rail (4a, 4b, 4'a, 4'b) dans sa direction longitudinale,
- fixer le premier dispositif de fixation (6) par rapport à l'au moins un rail (4a, 4b, 4'a, 4'b) après avoir terminé l'exécution du mouvement de levage du dispositif de levage (5, 5') dans la première direction et libérer le deuxième dispositif de fixation (7) de l'au moins un rail (4a, 4b, 4'a, 4'b), et
- effectuer le mouvement de levage de la seconde extrémité du dispositif de levage (5, 5') dans la première direction par rapport au au moins un rail (4a, 4b, 4'a, 4'b), le cadre principal (3, 3') étant fixé par le premier dispositif de fixation (6) par rapport au au moins un rail (4a, 4b, 4'a, 4'b) et le second dispositif de fixation (7) étant déplacé dans la première direction par rapport au au moins un rail (4a, 4b, 4'a, 4'b), 4b, 4'a, 4'b) dans sa direction longitudinale de telle sorte que, lorsque l'appareil de construction libre (5, 5') est relié à la première extrémité du dispositif de levage (5, 5'), un déplacement sûr de l'appareil de construction libre (2) a lieu sans que l'appareil de construction libre (2) puisse se mettre en mouvement de manière autonome aussi bien dans la direction de déplacement que dans la direction opposée.

19. Procédé de déplacement selon la revendication 18, dans lequel le deuxième dispositif de fixation (7) par rapport audit au moins un rail (4a, 4b, 4'a, 4'b), en particulier par rapport audit au moins un rail (4a, 4b, 4'a, 4'b) ou par rapport à un rail de fixation (40) relié audit rail, n'est libéré que lorsque le premier dispositif de fixation (6) est fixé par rapport audit au moins un rail (4a, 4b, 4'a, 4'b) après la fin de l'exécution du mouvement de levage du dispositif de levage (5, 5') dans ladite une direction.

20. Procédé de déplacement selon la revendication 18 ou 19, dans lequel l'exécution du mouvement de levage du dispositif de levage (5, 5') dans l'une et l'autre direction est respectivement partielle ou totale et de même ampleur du point de vue de la longueur (5aA1, 5aA2, 5aA3) de la course.

21. Procédé de déplacement selon l'une quelconque des revendications 18 à 20, dans lequel les étapes du procédé selon la revendication 15 sont définies comme un cycle et le cycle est répété jusqu'à ce que le cadre principal (3, 3') soit déplacé d'un déplacement prédéterminé dans une direction, par exemple une longueur d'une section de bétonnage à réaliser avec l'appareil de construction en porte-à-faux (2), par rapport à l'au moins un rail (4a, 4b, 4'a, 4'b).

22. Procédé de déplacement selon l'une quelconque des revendications 18 à 21, dans lequel les dispositifs de fixation (6, 7) comprennent chacun au moins un dispositif de levage manuel, hydraulique, pneumatique ou électromoteur (18-20 ; 21a-24a ; 21b-24b) pour l'exécution d'un mouvement de translation linéaire, qui est conçu pour fixer les dispositifs de fixation (6, 7) respectivement de manière réversible et amovible par rapport à l'au moins un rail (4a, 4b, 4'a, 4'b) et par rapport à l'au moins un rail (4a, 4b, 4'a, 4'b), et la fixation du dispositif de fixation respectif (6, 7) par rapport à l'au moins un rail (4a, 4b, 4'a, 4'b) se fait de manière autonome par l'utilisation de la force de gravité et/ou d'une autre force, par exemple une force de traction. B. d'une force élastique d'un ressort ou d'un autre moyen élastique, donc en évitant un actionnement et/ou une commande du dispositif de levage manuel, hydraulique, pneumatique ou électromoteur respectif (18-20 ; 21a-24a ; 21b-24b) par l'engagement d'au moins un élément d'encliquetage/cliquetage (6a5, 6b5, 7b5) dans un évidement (4b1-4b3) ou un creux d'au moins un rail (4a, 4b, 4'a, 4'b) ou d'un/des rail(s) de fixation (40) relié(s) au rail (4a, 4b, 4'a, 4'b).
